# EUROPÄISCHE PATENTSCHRIFT

(11) **EP 1 290 502 B1**
(45) Veröffentlichungstag und Bekanntmachung des Hinweises auf die Patenterteilung: **01.09.2004**
(21) Anmeldenummer: 01945225.9
(22) Anmeldetag: 31.05.2001
(51) Int. Cl.: G03G 15/10

(54) **APPLIKATORELEMENT UND VERFAHREN ZUM ELEKTROGRAFISCHEN DRUCKEN ODER KOPIEREN UNTER VERWENDUNG FLÜSSIGER FARBMITTEL**
APPLICATOR ELEMENT AND METHOD FOR ELECTROGRAPHIC PRINTING OR COPYING USING LIQUID COLOURING AGENTS
ELEMENT APPLICATEUR ET PROCEDE D'IMPRESSION OU DE COPIE ELECTROGRAPHIQUE AU MOYEN DE COLORANTS LIQUIDES

(30) Priorität: 31.05.2000 DE 10027175
(43) Veröffentlichungstag der Anmeldung: 12.03.2003
(73) Patentinhaber: Océ Printing Systems GmbH, 85586 Poing (DE)
(72) Erfinder: BERG, Martin, 81669 München (DE); SCHLEUSENER, Martin, 85604 Zorneding (DE); MAESS, Volkhard, 85652 Pliening (DE)
(74) Vertreter: Schaumburg, Thoenes, Thurn, Landskron Patentanwälte
(86) Internationale Anmeldenummer: PCT/EP2001/006203
(87) Internationale Veröffentlichungsnummer: WO 2001/092967

(56) Entgegenhaltungen:
- EP-A- 0 932 087
- US-A- 3 906 896
- US-A- 4 268 597
- US-A- 4 982 692
- US-A- 5 943 535

## Beschreibung

Die Erfindung betrifft ein Applikatorelement und ein Verfahren zum elektrografischen Drucken oder Kopieren unter Verwendung flüssiger Farbmittel.

Bekannte Einrichtungen zum elektrografischen Drucken oder Kopieren benutzen einen Prozeß, bei dem Trockentoner auf das Latentbild eines Latentbild-Trägers, beispielsweise eines Fotoleiters, aufgetragen wird. Ein derartiger Trokkentoner führt zu relativ dicken Tonerschichten, da die Tonerpartikel eine relativ große Partikelgröße haben und für eine ausreichende Farbdeckung mehrere Tonerpartikel übereinander angelagert werden müssen. Die auf das Latentbild aufgebrachte Trockentonerschicht muß fixiert werden, wozu eine relativ hohe Energie aufzuwenden ist. Diese hohe Energie führt zu einer starken Beanspruchung des Endbildträgers, vorzugsweise Papier, infolge der Fixierung durch Hitze und/oder Druck.

Bisher verwendete Flüssigtoner enthalten eine Trägerflüssigkeit, die geruchbehaftet und brennbar ist. Der mit Flüssigtoner beaufschlagte Endbildträger ist häufig ebenfalls geruchbehaftet. Bei der Anwendung von Flüssigtoner wird dieser in Kontakt mit dem Latentbild-Träger gebracht.

Aus der US-A-5,943,535 ist es bekannt, einen auf Wasserbasis arbeitenden Flüssigtoner zu verwenden, der in Kontakt mit einem Latentbild-Träger gebracht wird. Aufgrund des leitfähigen Flüssigtoners ergibt sich auf dem Latentbild-Träger ein Niederschlag entsprechend dem elektrostatischen Ladungsbild.

Weiterhin ist noch auf konventionelle Druckverfahren, wie beispielsweise den Offsetdruck, zu verweisen, die flüssige Farbmittel verwenden. Bei diesen konventionellen Druckverfahren ist die Druckform nicht variabel, so daß ein wirtschaftlicher Druck von kleinen Auflagen nicht möglich ist.

Aus der DE-A-30 00 019 ist eine Einrichtung für einen Flüssigentwickler bekannt. Auf einen Endbild-Träger wird ein latentes Bild, beispielsweise ein Potentialmuster, erzeugt. Ein Applikatorelement trägt eine Flüssigkeitsschicht. Zwischen der Flüssigkeitsschicht und dem Endbildträger wird ein Luftspalt bestimmter Luftspaltbreite eingestellt. Flüssigkeitselemente von der Flüssigkeitsschicht werden aufgrund des elektrischen. Potentials auf dem Endbild-Träger auf dessen Oberfläche transferiert.

Aus der US-A-4,982,692 ist ein Verfahren zum Drucken bekannt, das mit einem Flüssigkeitsentwickler arbeitet. Tröpfchen einer Flüssigkeitsschicht auf einem Applikatorelement werden unter der Wirkung eines elektrostatischen Kraftfeldes auf die Oberfläche eines Latentbild-Trägers transferiert.

Weiterhin ist aus der US-A-5,622,805 ein Verfahren mit einem Flüssigkeitsentwickler bekannt, bei dem Tröpfchen auf einer Applikatorwalze unter dem Einfluß eines elektrostatischen Feldes auf die Oberfläche eines Latentbild-Trägers transferiert werden.

In US-A-4,942,475 und US-A-3,830,199 sind Flüssig-Entwicklersysteme beschrieben, bei denen eine Applikatorwalze eine Flüssigkeitsschicht trägt. Die Oberfläche der Applikatorwalze enthält eine Vielzahl von Ausnehmungen, in denen der Flüssigentwickler aufgenommen ist.

Aus der JP 10-18037 A mit Abstract ist ein bilderzeugendes Verfahren bekannt, bei dem eine Kontaktfläche einen Carbonfilm aufweist. Dieser Carbonfilm besteht aus DLC-Material, das durch ein Plasma-CVD-Verfahren erzeugt wird.

Es ist Aufgabe der Erfindung, ein Applikatorelement und ein Verfahren, insbesondere zum elektrografischen Drucken oder Kopieren, anzugeben, welches die Anwendung eines flüssigen Farbmittels gestattet.

Diese Aufgabe wird für ein Applikatorelement durch die Merkmale des Anspruchs 1 gelöst. Vorteilhafte Weiterbildungen der Erfindung sind in den abhängigen Ansprüchen angegeben.

Bevorzugt wird das Applikatorelement nach der Erfindung in einem Drucker oder Kopierer eingesetzt. In diesem wird in einer Einfärbestation flüssiges Farbmittel derart aufbereitet, daß auf dem Applikatorelement eine pro Zeit und pro Fläche konstante Flüssigkeitsmenge in Form einer Flüssigkeitsschicht vorhanden ist. Auf diesem Applikatorelement, vorzugsweise ein Band oder eine Walze, wird der Flüssigkeitsfilm in den Wirkungsbereich des Potentialmusters gefördert, dessen Potential entsprechend einem zu druckenden Bildmuster verteilt ist. Vorzugsweise entspricht das Potentialmuster einem elektrostatischen Ladungsbild. Das Potentialmuster wurde zuvor durch geeignete Mittel auf dem Latentbild-Träger erzeugt, beispielsweise durch elektrostatisches Aufladen und Belichten eines Fotoleiters. Zwischen der Oberfläche der Flüssigkeitsschicht und dem Latentbild-Träger mit dem Potentialmuster existiert ein Luftspalt. Zwischen der Oberfläche des Applikatorelements und den Bildstellen des Potentialmusters auf dem Latentbild-Träger ergibt sich ein Potentialkontrast, beispielsweise unterstützt durch Anlegen einer Spannung an das Applikatorelement. Abschnitte der Flüssigkeitsschicht werden dann partiell von dem Applikatorelement abgelöst und springen in kleinen Tröpfchen oder transferieren durch Verformung von Tröpfchen entsprechend den Feldlinien auf die Oberfläche des Latentbild-Trägers und färben das Latentbild zum Farbmittelbild ein. Dieses Farbmittelbild kann danach direkt auf den Endbildträger, beispielsweise Papier, übertragen werden. Eine andere Möglichkeit besteht darin, daß das Farbmittelbild vom Latentbild-Träger zunächst auf einen Zwischenträger übertragen und von dort auf den Endbildträger übertragen wird.

Bei der Erfindung wird ein flüssiges Farbmittel, vorzugsweise mit einem Feststoffgehalt von 20 % oder höher, verwendet. Dieses flüssige Farbmittel enthält eine Trägerflüssigkeit, die vorzugsweise geruchlos, nicht brennbar, gut umweltverträglich und nicht toxisch ist. Vorzugsweise wird als Trägerflüssigkeit Wasser verwendet.

Die Verwendung eines flüssigen Farbmittels hat den Vorteil, daß es in einem Vorratsbehälter leicht aufbewahrt werden kann und in diesem Vorratsbehälter und in den zugehörigen Transportleitungen keine Entmischung, keine Phasenseparation und keine irreversiblen Antrocknungen auftreten. Durch Zugabe von Trägerflüssigkeit läßt sich die Feststoffkonzentration bzw. die Farbmittelkonzentration leicht ändern. Das flüssige Farbmittel kann so zugeführt werden, daß ein Farbmittelkonzentrat und die Trägerflüssigkeit getrennt voneinander aufbewahrt und transportiert werden.

Aufgrund der Injektion einer definierten Überschußladung in die zu transferierenden Tröpfchen beim Ablösen dieser Tröpfchen von dem Applikatorelement wird eine unbeabsichtigte Hintergrund-Einfärbung vermieden.

Zwischen der Oberfläche des Applikatorelements und der Oberfläche des Latentbild-Trägers ist ein Luftspalt vorhanden, der vom flüssigen Farbmittel überwunden wird. Diese Einfärbung des Potentialmusters auf dem Latentbild-Träger über einen Luftspalt hinweg hat den Vorteil, daß kein Verschleiß am Latentbild-Träger stattfindet bzw. ein Verschluß zumindest minimiert wird. Beim Überwinden des Luftspaltes werden die Tröpfchen entsprechend dem Potentialmuster fokussiert, wodurch sich eine scharfe Linienbildung ergibt. Das flüssige Farbmittelbild richtet sich entsprechend dem Potentialmuster selbsttätig aus, was insbesondere eine klare Definition der Bildkanten ermöglicht.

Die Verwendung eines flüssigen Farbmittels hat weiterhin den Vorteil, daß relativ dünne Farbschichten auf dem Endbildträger erzeugt werden können. Auf diese Weise ist der Farbmittelverbrauch gering und es lassen sich hohe Druckgeschwindigkeiten erzielen. Auch im Hinblick auf die Fixierung des Farbmittelbildes auf dem Endbildträger ergeben sich Vorteile. Die aufzuwendende Energie kann verringert und die Bearbeitungsgeschwindigkeit erhöht sein.

Das Potentialmuster auf dem Latentbild-Träger ist vorzugsweise als elektrostatisches Ladungsbild ausgebildet. Es ist jedoch auch möglich, ein Potentialmuster in Form von Magnetfeldlinien zu erzeugen. In diesem Falle sollte das flüssige Farbmittel magnetisch beeinflußbare Trägerpartikel enthalten, die bewirken, daß Farbmittel auf dem Latentbild-Träger unter Überwindung des Luftspaltes transferiert werden und das Latentbild einfärben. Mit der Bezeichnung "elektrografisches Drucken oder Kopieren" wird ausgedrückt, daß eine Vielzahl von elektrisch arbeitenden Verfahren einsetzbar sind, mit denen ein Latentbild auf einem Latentbildträger erzeugt werden kann.

Gemäß einem Auführungsbeispiel der Erfindung ist im Luftspalt ein alternierendes Kraftfeld vorhanden, das auf die Flüssigkeitsschicht einwirkt. Als alternierendes Kraftfeld kann ein elektrisches Wechselfeld und/oder ein magnetisches Wechselfeld und/oder ein akkustisches Wechselfeld, insbesondere ein Ultraschallfeld verwendet werden. Es hat sich in der Praxis gezeigt, daß ein derartiges Wechselfeld vorteilhaft ist, um feine Druckstrukturen zu erzeugen. Das alternierende Kraftfeld unterstützt die Ausformung von Tröpfchen in der Flüssigkeitsschicht oder die Ausformung von kleinen Kanälen zwischen der Flüssigkeitsschicht und der Oberfläche des Latentbild-Trägers.

Vorteilhafterweise hat das jeweilige Wechselfeld eine Frequenz größer gleich 200 Hz, insbesondere eine Frequenz von 1 kHz bis 20 kHz, vorzugsweise eine Frequenz von 1 kHz bis 5 kHz. Bei den angegebenen Frequenzen läßt sich ein günstiges Druckergebnis erzielen.

Gemäß einem Ausführungsbeispiel der Erfindung wird die Spaltbreite des Luftspalts abhängig von der Druckpunktauflösung eingestellt. Als Druckpunktauflösung wird üblicherweise das Maß dpi verwendet, d.h. "dots-per-inch". Vorzugsweise wird die Spaltbreite so eingestellt, daß sie das 2-Fache bis 20-Fache des Abstandes der Bildpunkte bei einer vorbestimmten Druckpunktauflösung beträgt, insbesondere das 5-Fache bis 10-Fache des Abstandes. Bei einer Druckpunktauflösung von dpi = 600 ist der Abstand zwischen zwei Bildpunkten 42 µm. Eine günstige Spaltbreite des Luftspaltes liegt dann bei ca. 200 µm.

Eine besondere Bedeutung für ein gutes Druckergebnis kommt der Oberflächenspannung und der Viskosität der Flüssigkeitsschicht zu. Es werden zwei Ausführungsbeispiele A und B mit unterschiedlichen Schwerpunkten der Parameter vorgestellt. Bei dem ersten Ausführungsbeispiel A wird eine relativ niedrige Oberflächenspannung und eine relativ niedrige Viskosität gewählt. Typischerweise liegt die Oberflächenspannung im Bereich von 20 bsi 45 mN/m, insbesondere im Bereich von 25 bis 35 mN/m. Die zugehörige Viskosität wird im Bereich von 0,8 bis 50 mPa·s, insbesondere im Bereich 3 bis 30 mPa·s eingestellt. Durch die genannten Werte der Oberflächenspannung und der Viskosität wird die erforderliche Energie minimiert, die zur Ausbildung von Flüssigkeitskanälen zwischen der Flüssigkeitsschicht auf der Applikatoroberfläche und der Oberfläche des Latentbild-Trägers benötigt wird. Gleichzeitig wird durch die eingestellte Oberflächenenergie verhindert, daß sich die Flüssigkeit dauerhaft an nicht einzufärbenden Bildstellen des Latentbild-Trägers ablagert.

Bei dem zweiten Ausführungsbeispiel B wird für die Flüssigkeit eine relativ hohe Oberflächenspannung und eine daran angepaßte Viskosität verwendet. Die Oberflächenspannung liegt für dieses Beispiel im Bereich von 50 bis 80 mN/m, vorzugsweise im Bereich von 55 bis 70 mN/m. Die Viskosität hat einen Wert im Bereich von 0,8 bis 300 mPa·s. Bei den gewählten Werten der Oberflächenspannung und der Viskosität der Flüssigkeit bilden sich auf der Oberfläche des Applikators leicht ablösbare Flüssigkeitstropfen. Diese Tropfen haften aufgrund der hohen Oberflächenspannung der Flüssigkeit nicht an Bildstellen auf dem Latentbild-Träger an, die nicht einzufärben sind. Durch die Anpassung der Viskosität ergibt sich für die Tropfen die Eigenschaft, daß es bei Zusammenstößen zwischen Tropfen, einem Tropfen und der Oberfläche des Latentbild-Trägers oder Tropfen und Applikatoroberfläche überwiegend zu elastischen Verformungen der Tropfen kommt; eine Agglomeration der Tropfen oder eine Benetzung der Oberfläche des Latentbild-Trägers an Bildstellen, die nicht einzufärben sind, wird dadurch vermieden.

Gemäß einem weiteren Aspekt der Erfindung wird ein Verfahren zum Bereitstellen einer Schicht eines flüssigen Farbmittels, insbesondere zum elektrografischen Drucken oder Kopieren, angegeben.

Ausführungsbeispiele der Erfindung werden im folgenden anhand der Zeichnung erläutert. Darin zeigt:
- Figur 1: schematisch den Aufbau einer Drukkeinrichtung, die mit flüssigem Farbmittel arbeitet,
- Figur 2: eine Einfärbestation mit einer Applikatorwalze für die Bereitstellung einer dünnen Flüssigkeitsschicht,
- Figur 3: das Prinzip des Übertragens von Tröpfchen von der Flüssigkeitsschicht auf dem Applikatorelement auf die Oberfläche des Latentbild-Trägers,
- Figur 4: ein Beispiel für den Aufbau der Oberfläche des Applikatorelements, wobei sich ein Tröpfchen-Teppich an der Oberfläche ausbildet,
- Figur 5: die Ausrichtung des flüssigen Farbmittels auf der Oberfläche des Latentbild-Trägers entsprechend einem Ladungsbild,
- Figur 6: eine alternative Ausführungsform für eine Einfärbstation,
- Figur 7: die Oberfläche einer Applikatorwalze mit kontinuierlichen Eigenschaften und der Ausbildung einer gleichmäßigen Flüssigkeitsschicht,
- Figur 8: eine Deckschicht einer Applikatorwalze mit ersten Bereichen erhöhter elektrischer Leitfähigkeit,
- Figur 9: eine Deckschicht einer Applikatorwalze mit zweiten Bereichen geänderter Oberflächenenergie,
- Figur 10: eine Deckschicht einer Applikatorwalze mit dritten Bereichen mikroskopischer Erhebungen,
- Figur 11: stochastisch verteilte mikroskopische Erhebungen,
- Figur 12: eine Deckschicht mit einer Kombination erster Bereiche und zweiter Bereiche,
- Figur 13: eine Kombination von ersten Bereichen und dritten Bereichen,
- Figur 14: eine Deckschicht einer Applikatorwalze, auf der zweite Bereiche und dritte Bereiche miteinander kombiniert sind,
- Figur 15: eine Deckschicht, bei der erste Bereiche, zweite Bereiche und dritte Bereiche miteinander kombiniert sind,
- Figur 16: eine Übersicht über mögliche Oberflächenstrukturierungen und deren Kombinationen,
- Figur 17: die Oberflächenstruktur einer Applikatorwalze mit einer regelmäßigen Näpfchenstruktur,
- Figur 18: eine Applikatorwalzenoberfläche mit einer Näpfchenstruktur und erhabenen Inseln,
- Figur 19: eine Oberflächenstruktur mit einer stochastischen Verteilung von Näpfchen und mit freiliegenden Spitzen mikroskopischer Erhebungen,
- Figur 20: ein Ausführungsbeispiel einer Reinigungsstation,
- Figuren 21 bis 26: verschiedene fotodielektrische Bilderzeugungsprozesse zum Erzeugen eines latenten Bildes.

Figur 1 zeigt als Ausführungsbeispiel der Erfindung eine Druckeinrichtung, die einen Endbildträger 10, beispielsweise Papier, bedruckt. Der Endbildträger 10 wird in Richtung des Pfeiles P1 bewegt. Die Druckeinrichtung umfaßt eine Fotoleitertrommel 12, die sich in Richtung des Pfeiles P2 dreht. Ein auf der Fotoleitertrommel 12 aufgetragenes Farbmittelbild wird auf eine Zwischenträgertrommel 14 übertragen, die in Berührung mit der Fotoleitertrommel 12 steht. Die Zwischenträgertrommel 14 dreht sich in Richtung des Pfeiles P3 und überträgt das Farbmittelbild unterstützt durch ein Umladekorotron 16 auf die untere Seite des Endbildträgers 10.

Am Umfang der Fotoleitertrommel 12 ist eine Belichtungsstation 18, ein Korotron 20, eine Lichtquelle 22 zum Erzeugen eines latenten Bildes auf der Fotoleitertrommel 12, eine Einfärbestation 24 mit einer Applikatorwalze 26, ein Heißlufterzeuger 28, eine Reinigungsstation 30 und eine Regenerationsstation 32 angeordnet. Die Funktionen dieser Aggregate 18 bis 32 werden weiter unten näher erläutert.

Am Umfang der Zwischenträgertrommel 14 ist eine weitere Reinigungsstation 34 und eine Hezßluftstation 35 angeordnet. Die weitere Reinigungsstation 34 kann so aufgebaut sein wie die Reinigungsstation 30.

Figur 2 zeigt ein Ausführungsbeispiel der Einfärbestation 24 mit der Applikatorwalze 26, die der Mantelfläche der Fotoleitertrommel 12 gegenübersteht. Der Applikatorwalze 26 wird über eine Zuführwalze 36 ein gleichmäßiger Flüssigkeitsfilm 38 zugeführt. Dieser Zuführwalze 36 wiederum wird über eine Schöpfwalze 40, die an ihrem äußeren Umfang eine Struktur mit Näpfchen 42 hat, eine über die Zeit konstante Menge an Farbmittel zugeführt. Die Schöpfwalze 40 taucht mit einem Abschnitt in eine Schöpfwanne 44, in der ein Vorrat an Farbmittel enthalten ist.

Am äußeren Umfang der Schöpfwalze 40 wirkt eine Rakel 46, die bewirkt, daß nur das in den Näpfchen 42 enthaltene Volumen an Farbmittel gefördert wird. Die Zuführwalze 36 ist verformbar. An ihrer Oberfläche entleeren sich die Näpfchen 42, so daß sich auf der Oberfläche der Zuführwalze 36 der glatte Flüssigkeitsfilm 38 ausbildet. Dieser Flüssigkeitsfilm 38 wird an die Applikatorwalze 26 herangeführt.

Die Zuführwalze 36 kann im Gleichlauf oder im Gegenlauf zur Applikatorwalze 26 drehen. Vorzugsweise bewegen sich Applikatorwalze 26 und Zuführwalze 36 im Gleichlauf, wie in Figur 2 durch die Drehrichtungspfeile gezeigt ist. Die Applikatorwalze 26 separiert aus dem glatten Flüssigkeitsfilm 38 einen homogenen Tröpfchenteppich 48, dessen Tröpfchen unter der Wirkung eines elektrischen Feldes von der Oberfläche der Applikatorwalze 26 entsprechend dem Bildmuster auf den Fotoleiter 12 überspringen, wie dies beispielsweise anhand des Tröpfchens 50 in der Figur 2 gezeigt ist. Das Tröpfchen 50 überwindet dabei einen Luftspalt L, der im Bereich von 50 bis 1000 µm, vorzugsweise im Bereich von 100 bis 200 µm liegt. Die Oberfläche des Fotoleiters 12 kann sich dabei gleichlaufend oder gegenlaufend zur Oberfläche der Applikatorwalze 26 bewegen. Die Oberflächengeschwindigkeit dieser beiden Elemente kann bei gleich groß oder unterschiedlich sein. Vorzugsweise bewegen sich die Oberflächen des Fotoleiters 12 und der Applikatorwalze 26 gleich schnell in gleicher Richtung, wie es in Figur 2 dargestellt ist. Die Reste des Tröpfchenteppichs 48 werden mithilfe einer Rakel 52 von der Oberfläche der Applikatorwalze 26 entfernt und über ein Leitungssystem 54, 56 dem Farbmittel in der Schöpfwanne 44 wieder zugeführt. Eine weitere Rakel 58 entfernt den Flüssigkeitsfilm 38 auf der Zuführwalze 36 und führt über das Element 56 die Reste dem Farbmittel in der Wanne 44 zu.

Zur Unterstützung des Transfers der Tröpfchen 50 von der Oberfläche der Applikatorwalze 26 auf die Oberfläche des Fotoleiters 12 ist die Applikatorwalze 26 mit einem Biaspotential UB in Form einer Gleichspannung beaufschlagt. Aufgrund dieses Biaspotentials UB ergibt sich zwischen Bildstellen auf dem Fotoleiter 12 und dem Biaspotential UB ein Potentialkontrast. Dem Biaspotential UB kann zusätzlich eine Wechselspannung mit einer Frequenz von vorzugsweise 5 kHz oder höher überlagert sein.

Das Potentialmuster auf dem Fotoleiter 12 ist mit UP bezeichnet. Dieses Potentialmuster UP wird als Ladungsbild beispielsweise mithilfe eines herkömmlichen elektrografischen Prozesses durch Aufladung mit einem Korotron 20 (vgl. Figur 1) und durch partielle Entladung mithilfe einer Lichtquelle 22, beispielsweise eines LED-Druckkopfes oder eines Laser-Druckkopfes, erzeugt.

An den durch das Potentialmuster UP definierten Bildstellen der Oberfläche des Fotoleiters 12 kommt es aufgrund des Potentialunterschieds zu einer Ladungsverschiebung innerhalb der Flüssigkeitstropfen im Tröpfchenteppich 48 und infolge dessen zum Ablösen von Tropfen, beispielsweise des Tropfens 50. Beim Ablösen wird außerdem eine Überschußladung in den Tropfen injiziert. Aufgrund der Wirkung des elektrischen Feldes und des kinetischen Impulses bewegt sich der Tropfen 50 zur Fotoleiteroberfläche und wird durch die Feldlinien auf die zu entwickelnden Bildstellen fokussiert.

Alternative Ausführungsformen für eine Einfärbestation können als Schöpfwalze eine Rasterwalze mit einer Kammerrakel haben. Eine andere Alternative sieht vor, daß ein glatter Flüssigkeitsfilm auf die Zuführwalze aufgesprüht wird. Eine weitere alternative Ausführungsform sieht vor, daß die Applikatorwalze mit einem Abschnitt in ein Bad mit dem Farbmittel eintaucht, und daß die Dosierung der aufgenommenen Flüssigkeitsmenge über eine elastische Rollrakel erfolgt, welche auf die Oberfläche der Applikatorwalze einwirkt. Weitere alternative Ausführungsformen der Einfärbestation werden weiter unten erläutert.

Figur 3 zeigt weitere Einzelheiten im Bereich des Luftspalts L zwischen der Oberfläche der Fotoleitertrommel 12 und der Oberfläche der Applikatorwalze 26. Bei diesem Beispiel hat die Oberfläche der Applikatorwalze 26 eine regelmäßige Struktur mit Erhebungen 60 mit einer Höhe von ca. 5 bis 10 µm und einen Abstand von ca. 10 bis 15 µm voneinander. Diese Erhebungen 60 haben eine höhere Oberflächenenergie und einen geringeren spezifischen Widerstand als die sie umgebenden Flächenabschnitte 62. Die Oberflächenenergie der Erhebungen 60 liegt vorzugsweise im Bereich von 40 mN/m, der spezifische Widerstand liegt vorzugsweise im Bereich von 10¹ bis 10⁶ Ωcm. Die Flächenabschnitte 62 haben eine Oberflächenenergie vorzugsweise im Bereich kleiner als 20 mN/m und einen spezifischen Widerstand von vorzugsweise größer als 10⁷ Ωcm. Die in Figur 3 gezeigten Tröpfchen des Tröpfchenteppichs 48 bilden sich auf den Erhebungen 60 aus. Nach dem Übertragen der Tröpfchen auf die Oberfläche des Fotoleiters 12 infolge elektrischer Feldkräfte des Potentialmusters UP lagern sich die Tröpfchen, beispielsweise der Tropfen 62, entsprechend dem Potential UP über die Wegstrecke x an, wie im Ausschnitt 64 näher gezeigt ist.

Figur 4 zeigt beispielhaft einen Ausschnitt der Oberfläche der Applikatorwalze 26 mit den Erhebungen 60 und den Flächenabschnitten 62. Die Tröpfchen 66 bilden sich auf den Erhebungen 60 aus. Diese Tröpfchen haben eine Größe von ca. 0,3 bis 50 µm im Durchmesser. Die Tröpfchen 66 besitzen eine relativ geringe Haftung und erhalten unter dem Eionfluß eines äußeren elektrischen Feldes (nicht dargestellt) eine erhöhte elektrische Überschußladung auf der Oberfläche. Ein solches äußeres elektrisches Feld wird z.B. von den durch das Ladungsbild definierten, mit Farbmittel einzufärbenden Bildstellen erzeugt, die sich während der Einfärbung in der Nähe von Erhebungen 60 befinden, z.B. im Abstand L gemäß der Figur 2. Die Ablösung durch die Wirkung eines latenten Ladungsbildes ist damit erleichtert. Die Tropfengröße kann durch die Veränderung der Strukturgröße der Strukturierung der Oberfläche variiert werden. Die Tröpfchengröße ist dabei gleich oder kleiner als die Druckauflösung, vorzugsweise beträgt der Tropfendurchmesser etwa ein Viertel des kleinsten zu drukkenden Bildelements.

Figur 5 zeigt die Verteilung des auf den Fotoleiter 12 übertragenen Tropfens bzw. mehrerer Tropfen entsprechend dem Ladungsbild und der Feldstärke E. Das mit Farbmittel einzufärbende Bildelement 70 ist bei diesem Beispiel durch die negativen Ladungen auf der Oberfläche des Fotoleiters 12 definiert. Das auf diese Bildstelle 70 übertragene Farbmittel 68 in Form eines Tröpfchens oder mehrerer Tröpfchen richtet sich entsprechend dem Ladungsbild aus, insbesondere werden dabei Bildkanten scharf nachgeformt.

Die Oberflächenenergien des Fotoleiters 12 und des flüssigen Farbmittels 68 sind so abgestimmt, daß sich ein Kontaktwinkel von größer als ca. 40° ergibt.

Figur 6 zeigt eine weitere Variante einer Einfärbestation 24. Die Applikatorwalze 26a trägt in diesem Falle aufgrund kontinuierlicher homogener Oberflächeneigenschaften keinen Tröpfchenteppich, sondern eine kontinuierliche Farbmittelschicht 72. Die Oberflächenenergie der Oberfläche dieser Applikatorwalze 26a liegt typischerweise im Bereich von 10 bis 60 mN/m, vorzugsweise zwischen 30 und 50 mN/m. Der spezifische Widerstand der Oberfläche liegt im Bereich von 10² bis 10⁸ Ωcm, vorzugsweise zwischen 10⁵ bis 10⁷ Ωcm. Es wird ein glatter Flüssigkeitsfilm mit einer Dicke im Bereich von 5 bis 50 µm, vorzugsweise 15 µm, auf der Applikatorwalze 26a erzeugt. Dieser Flüssigkeitsfilm 72 wird in den Wirkungsbereich des Potentialmusters UP gebracht. An den durch das Ladungsbild definierten Bildstellen kommt es aufgrund es Potentialkontrastes zu einer Ladungsverschiebung innerhalb der Flüssigkeitsschicht und infolge dessen zum Ausbilden und Ablösen von Tropfen, wie beispielsweise anhand des Tropfens 50 gezeigt. Beim Ablösen wird außerdem, auf ähnliche Weise wie bei Figur 5 erläutert, in den Tropfen 50 eine Überschußladung injiziert. Aufgrund der Feldwirkung und des kinetischen Impulses bewegt sich der Tropfen 50 zur Oberfläche des Fotoleiters 12 und wird durch die Feldlinien auf die zu entwickelnden Bildflächen fokussiert. Der weitere Aufbau der Einfärbestation 24a entspricht der in Figur 2 gezeigten Einfärbestation 24.

Figur 7 zeigt eine ähnliche Darstellung wie Figur 3, jedoch unter Verwendung des glatten homogenen Flüssigkeitsfilms 72, aus dem Tröpfchen 50 entsprechend der Verteilung des Potentialmusters UP herausgelöst werden. Auch hier sammeln sich auf der Bildstelle 74 mehrere Tröpfchen, um diese Bildstelle einzufärben. Aufgrund des in Abszissenrichtung x vorhandenen Potentialmusters UP(x) ergibt sich eine Fokussierung des Farbmittels auf die zu entwickelnden Bildstellen 74. Aufgrund der Wechselwirkung zwischen der elektrischen Feldstärke, der Oberflächenspannung und der Mikroladungsverteilung auf dem Farbmittel 62 richtet sich das flüssige Farbmittel 62 auf dem Fotoleiter 12 an den Feldstärkekanten aus, wodurch sich eine Kantenglättung der Bildelemente ergibt. Die Oberfläche des Fotoleiters 12 sollte eine Oberflächenenergie haben, die nicht zum vollständigen Spreiten des flüssigen Farbmittels 62 führt, d.h. ein Auseinanderlaufen des Farbmittels wird vermieden.

In den Figuren 3 bzw. 7 ist gezeigt, daß die Tröpfchen von der Oberfläche der Applikatorwalze 26 bzw. 26a auf die ihr gegenüberliegende Oberfläche des Fotoleiters 12 hinüberspringen. Ein derartiges Springen muß nicht zwangsläufig vorhanden sein. Ein Tropfen des Tropfenteppichs 48 auf der Applikatorwalze 26 bzw. ein sich aus dem glatten Flüssigkeitsfilm 72 bildender Tropfen auf der Applikatorwalze 26a kann infolge der elektrischen Feldeinwirkung gemäß dem Potentialmuster UP langgestreckt verformt werden. Diese Verformung des Tropfens kann derart sein, daß sich für eine kurze Zeit ein Flüssigkeitskanal zwischen der Oberfläche des Fotoleiters 12 und der Oberfläche der Applikatorwalze 26 bzw. 26a bildet und der Tropfen kann gleichzeitig sowohl Kontakt mit der Oberfläche des Fotoleiters als auch mit der Oberfläche der Applikatorwalze 26 bzw. 26a haben. Infolge der vorhandenen Oberflächenkräfte wandert dann der Tropfen vollkommen oder teilweise von der Oberfläche der Applikatorwalze 26 bis 26a hinüber zur Oberfläche des Fotoleiters, wodurch es zu einer bildmäßigen Einfärbung kommt.

In den folgenden Figuren 8 bis 19 werden der Aufbau und technische Eigenschaften der Oberfläche der Applikatorwalze 26 erläutert. Prinzipiell ist das Applikatorelement, unabhängig davon, welche Form es hat, dadurch gekennzeichnet, daß seine Oberfläche eine Struktur mit einer Vielzahl von Bereichen hat, an denen das Ablösen von Tropfen aus der Flüssigkeitsschicht erleichert ist. Diese Flüssigkeitsschicht kann als homogene gleichmäßige Schicht vorliegen oder als Tröpfchenteppich, wie weiter vorne bereits erwähnt worden ist.

Die Applikatorwalze 26 gemäß Figur 8 hat eine Deckschicht 76 mit verminderter Leitfähigkeit und einer Oberflächenenergie im Bereich von vorzugsweise 30 bis 50 mN/m mit einem relativ geringen polaren Anteil an der Oberflächenenergie, vorzugsweise im Bereich kleiner 10 mN/m ist. In diese Deckschicht 76 sind eine Vielzahl von ersten Bereichen 78 eingelassen, die eine gegenüber der Deckschicht 76 erhöhte elektrische Leitfähigkeit haben. Die ersten Bereiche 78 werden beispielsweise durch Dotierung der Deckschicht 76 mittels Metall-Atomen erzeugt. Die ersten Bereiche 78 können sich in regelmäßigen Abständen wiederholen, oder in stochastisch verteilten Abständen angeordnet sein. Vorzugsweise liegen die Abstände der ersten Bereiche 78 im Abstand von 0,3 bis 50 µm voneinander.

In den von den ersten Bereichen 78 freigelassenen Bereichen 80 ist die Oberflächenenergie erhöht, so daß dort die Neigung besteht, Tröpfchen auszubilden. Die Deckschicht kann beispielsweise aus dem Material DLC (diamont like carbon) sein. Die Dotierung der ersten Bereiche 78 kann so gewählt sein, daß ein nahezu rechteckförmiger Übergang der Leitfähigkeit vorhanden ist. Alternativ kann auch ein weicher, kontinuierlicher Übergang gewählt werden. Die Art des Überganges und auch die Größe der ersten Bereiche 78 und der freigelassenen Bereiche 80 definieren die Größe der Tröpfchen. Auf diese Weise können Tröpfchen erzeugt werden, die einen Durchmesser bis maximal 10 µm haben und sich leicht von den Bereichen 80 ablösen lassen.

Der Vorteil der in Figur 8 gezeigten Anordnung liegt darin, daß die Strukturierung der Deckschicht 76 mit Bereichen 78 unterschiedlicher Leitfähigkeit an einer sonst glatten Oberfläche erfolgen kann. An den ersten Bereichen 78 erhöhter Leitfähigkeit kann eine Injektion von Ladungsträgern in die Farbmitteltröpfchen erfolgen, welche die Ablösung der Tröpfchen bzw. von Tropfen aus einem geschlossenen Flüssigkeitsfilm unter Einfluß eines äußeren elektrischen Feldes unterstützen.

Figur 9 zeigt eine weitere Variante der Strukturierung der Oberfläche der Applikatorwalze 26. Gleiche Bezugszeichen bezeichnen gleiche Elemente, was auch für die folgenden Figuren beibehalten wird. Beim Ausführungsbeispiel nach Figur 9 erfolgt eine Strukturierung durch abschnittweises Ändern der Oberflächenenergie. Diese Veränderung der Oberflächenenergie erfolgt in einem festen Raster und abrupt. In einer Variante kann der Übergang zwischen Abschnitten unterschiedlicher Oberflächenenergie stetig sein und das Raster kann stochastisch verteilt sein. In die Deckschicht 76 aus einem ersten Material sind Näpfchen 84 eingelassen, deren rasterförmige Verteilung mit einer Auflösung von vorzugsweise 1200 dpi erfolgt. Die Näpfchen 84 sind mit einem zweiten Material aufgefüllt. Die Näpfchen 84 mit dem zweiten Material bilden zweite Bereiche 86 in der Oberfläche der Deckschicht 76 mit dazwischen liegenden freigelassenen Bereichen 80. An disen freigelassenen Bereichen bildet sich ein Tröpfchenteppich mit Tröpfchen 82 aus.

Die Kombination zweier Materialien erlaubt vielfältige Variationen. Beispielsweise kann als erstes Material Keramik und als zweites Material Teflon vorgesehen sein. Weiterhin kann als erstes Material DLC-Material, F-DLC-Material (fluor diamond like carbon-Material) oder Sicon-Material und als zweites Material Teflon vorgesehen sein. Eine weitere Werkstoffkombination ergibt sich, wenn als erstes Material eine Ni-Schicht oder eine Schicht aus Ni-Legierung, vorzugsweise CrNi, und als zweites Material Teflon vorgesehen ist, wobei vorzugsweise das Teflonmaterial in Form von Kugeln in die Ni-Schicht eingebettet ist.

Die Vorteile der Anordnung nach Figur 9 liegen darin, daß die Strukturierung auf einer ansonsten glatten Oberfläche erfolgen kann. Die Veränderung der Oberflächenenergie führt gezielt zu einer Förderung der Tropfenbildung. Über die zahlreichen Varianten von Werkstoffkombinationen ist eine Anpassung an unterschiedliche Farbmittelsysteme möglich. Die Werkstoffkombination ermöglicht außerdem, die Haftung der gebildeten Tröpfchen an der Oberfläche der Applikatorwalze zu verringern.

Figur 10 zeigt ein weiteres Beispiel für eine Strukturierung der Oberfläche der Applikatorwalze 26 derart, daß das Ausbilden und Ablösen von Tropfen aus der Flüssigkeitsschicht erleichtert ist. Die Struktur der Oberfläche hat eine Vielzahl von dritten Bereichen 88, die als mikroskopische Erhebungen auf der sonst makroskopisch glatten Oberfläche ausgebidet sind. Diese dritten Bereiche 88 können eine regelmäßige oder eine stochastische Struktur bilden. Vorzugsweise liegt die Ortswellenlänge dieser Struktur im Bereich von 0,3 bis 50 µm. Das Material der Deckschicht sollte derart beschaffen sein, daß es mit dem verwendeten flüssigen Farbmittel einen möglichst großen Kontaktwinkel bildet, vorzugsweise einen Kontaktwinkel größer 90°. Es bildet sich somit eine diskontinuierliche Flüssigkeitsschicht, vorzugsweise in Form von Tropfen an der Grenzfläche der Flüssigkeit zur Oberfläche der Applikatorwalze 26 aus. Die mikroskopischen Erhebungen bilden kleine Spitzen und Kanten, die im Wirkungsbereich eines elektrischen Feldes zur Ausbildung von elektrischen Feldspitzen führen. Diese Feldspitzen dienen als Ablösestellen für das Transferieren von Tropfen.

Figur 11 zeigt, daß die dritten Bereiche 88 stochastisch verteilt sein können. Der Höhenunterschied zwischen den höchsten Stellen der mikroskopischen Erhebungen der dritten Bereiche 88 und der Ebene der makroskopisch glatten Oberfläche beträgt für die Beispiele nach den Figuren 10 und 11 ca. 2 bis 20 µm, vorzugsweise 5 bis 10 µm.

Figur 12 zeigt ein Beispiel, bei dem erste Bereiche 78 und zweite Bereiche 86 miteinander kombiniert sind. Beide Bereiche 78, 86 sind an gleichen Orten ausgebildet. Alternativ kann der Übergang zwischen den kombinierten ersten und zweiten Bereichen 78, 86 und den verbleibenden Bereichen 80 stetig sein und die Bereiche können stochastisch verteilt sein. Die Werkstoffkombination kann derart sein, wie im Zusammenhang mit Figur 9 erläutert worden ist.

Figur 13 zeigt eine Oberflächenstruktur als Kombination der Beispiele nach Figur 8 und 10. Erste Bereiche 78 mit erhöhter Leitfähigkeit sind mit einer Änderung der Oberflächenkontur kombiniert. Die ersten Bereiche 78 und die dritten Bereiche 88 können regelmäßig und abwechselnd ausgebildet sein. Die Ortswellenlänge der ersten Bereiche 78 und der dritten Bereiche 88 können jedoch auch voneinander abweichen, wobei die Ortswellenlänge der dritten Bereiche 88 maximal ein Fünftel der Ortswellenlänge der ersten Bereiche 78 beträgt. Aufgrund der Kombination der ersten Bereiche 78 und dritten Bereiche 88 kann die Tröpfchenbildung, die Größe der Tröpfchen und die Injektion von Ladungsträgern in diese Tropfen beeinflußt werden.

Figur 14 zeigt ein Ausführungsbeispiel, bei dem die Oberfläche so strukturiert ist, daß zweite Bereiche 86 und dritte Bereiche 88 miteinander kombiniert sind. Diese zweiten Bereiche 86 und dritten Bereiche 88 können regelmäßig und abwechselnd ausgebildet sein. Alternativ können die Ortswellenlängen der zweiten Bereiche 86 und der dritten Bereiche 88 voneinander verschieden sein, wobei die Ortswellenlänge der dritten Bereiche 88 maximal ein Fünftel der Ortswellenlänge der zweiten Bereiche 86 ist.

Figur 15 zeigt ein weiteres Ausführungsbeispiel, bei dem erste Bereiche 78, zweite Bereiche 86 und dritte Bereiche 88 kombiniert sind. Auf diese Weise kann die Benetzung der Oberfläche der Applikatorwalze 26 gezielt eingestellt werden.

Figur 16 gibt eine Übersicht über die möglichen Oberflächenstrukturierungen und deren Kombinationen. In der obersten Darstellung ist gezeigt, daß die Deckschicht der Applikatorwalze erste Bereiche 78 mit veränderter Leitfähigkeit hat. Das flüssige Farbmittel ist in dem Beispiel nach Figur 16 als eine kontinuierliche Schicht 77 eingezeichnet.

Das darunterliegende Beispiel zeigt die zweiten Bereiche 86 mit veränderter Oberflächenenergie, die napfförmig ausgebildet sind. Das darunter liegende Beispiel zeigt die Oberflächenstruktur mit den dritten Bereichen einer mikroskopischen regelmäßigen Oberflächenkontur. Das darunterliegende Beispiel zeigt eine stochastisch verteilte Oberflächenkontur mit dritten Bereichen 88. Das darunterliegende weitere Beispiel zeigt eine Oberflächenstruktur mit einer Kombination von ersten Bereichen 78 und zweiten Bereichen 86. Das weitere, darunterliegende Beispiel zeigt eine Kombination von ersten Bereichen 78 veränderter Leitfähigkeit und dritten Bereichen 88 mit einer mikroskopischen Oberflächenkontur. Das vorletzte Beispiel zeigt die Kombination aus zweiten Bereichen 86 und dritten Bereichen 88. Das letzte Beispiel zeigt eine Oberflächenstruktur mit einer Kombination aus ersten Bereichen 78, zweiten Bereichen 86 und dritten Bereichen 88.

Die Figuren 17 bis 19 zeigen konkrete Oberflächenstrukturen für eine Applikatorwalze. Gemäß Figur 17 ist auf einem metallischen Grundkörper 90 eine Deckschicht 76 mit verminderter Leitfähigkeit und einer Oberflächenenergie im Bereich von 30 bis 50 mN/m bei einem polaren Anteil größer gleich 5 mN/m, z.B. Keramik aufgebracht. Diese Deckschicht 76 hat eine regelmäßige Näpfchenstruktur, beispielsweise mit einer Auflösung von 1200 dpi. Die Näpfchen 84 sind aus einem Material mit niedrigerer Oberflächenenergie als Keramik und mit geringerer Leitfähigkeit als Keramik, z.B. Teflon, aufgefüllt. Insgesamt ergibt sich eine ebene Walzenoberfläche. Die Oberfläche der aufgefüllten Näpfchen hat einen Flächenanteil von 60 bis 90 %, vorzugsweise 70 bis 80 % an der Gesamtoberfläche. An der Kontaktstelle zwischen Zuführwalze 36 und Applikatorwalze 26 (vgl. Figur 2) wird der Flüssigkeitsfilm 38 gespalten. An der Applikatorwalze 26 nehmen nur die Bereiche der Oberfläche Flüssigkeit an, die eine erhöhte Oberflächenenergie haben. Da diese Bereiche mit erhöhter Oberflächenenergie von Bereichen mit niedrigerer Oberflächenenergie getrennt sind, kommt es zur Bildung eines gleichmäßigen Tröpfchenteppichs 48. Die Tropfengröße ist durch die Feinheit der Struktur aus hydrophoben und hydrophilen Bereichen bestimmt. Bei einer Auflösung von 1200 dpi bilden sich Tropfen von ca. 10 bis 15 µm Durchmesser.

Figur 18 zeigt ein weiteres Beispiel für die Strukturierung der Applikatorwalzenoberfläche. Auf den metallischen Grundkörper 90 mit einer Oberflächenenergie im Bereich von vorzugsweise 30 bis 50 mN/m mit einem polaren Anteil größer Null ist eine Deckschicht 76 mit verminderter Leitfähigkeit, z.B. Keramik, mit einer Dicke von 1 bis 500 µm aufgebracht. Der Grundkörper 90 oder optional die Deckschicht 76 ist durch eine regelmäßige Näpfchenstruktur mit einer Auflösung von mindestens 1200 dpi strukturiert. Die Näpfchen 84 sind dabei mit einem Material niedrigerer Oberflächenenergie als Keramik und geringerer Leitfähigkeit als Keramik, z.B. Teflon, aufgefüllt. Die Näpfchen 84 werden nicht restlos aufgefüllt, so daß sich eine Walzenoberfläche mit erhabenen Inseln 92 bildet. Die Oberfläche der aufgefüllten Näpfchen hat einen Flächenanteil von 60 bis 90 % an der Gesamtoberfläche. Auf den erhabenen Stellen 92 bilden sich beim Kontakt mit der Zuführwalze 36 Tröpfchen 82 zu einem Tröpfchenteppich 48 aus.

Figur 19 zeigt ein weiteres Ausführungsbeispiel für eine Applikatorwalze. Auf den leitfähigen Grundkörper 90, vorzugsweise aus Metall, mit einer Oberflächenenergie im Bereich von 30 bis 50 mN/m bei einem polaren Anteil größer gleich 5 mN/m ist optional eine Zwischenschicht 76 mit verminderter Leitfähigkeit und einer Oberflächenenergie im gleichen Bereich, z.B. Keramik, mit einer Dicke im Bereich von 1 bis 500 µm aufgebracht. Die Oberfläche des Walzengrundkörpers 90 oder optional die Zwischenschicht 76 ist strukturiert durch eine stochastische Verteilung von Näpfchen 84 im Rasterabstand von 0,3 µm bis 50 µm, vorzugsweise im Bereich von 0,3 µm bis 20 µm. Eine Deckschicht 94, z.B. aus Teflon, mit einem Material niedrigerer Oberflächenenergie und geringerer Leitfähigkeit als die darunterliegende Schicht 76, 90 füllt die Vertiefungen aus, so daß die Spitzen 96 der stochastischen Oberflächenstruktur unbedeckt bleiben. Die Oberfläche der aufgefüllten Vertiefungen hat einen Flächenanteil von vorzugsweise 60 bis 90 % an der Gesamtoberfläche. An den freiliegenden Spitzen 96 bilden sich beim Kontakt mit der Zuführwalze 36 Tröpfchen 82 zu einem Tröpfchenteppich 48 aus.

Im folgenden werden weitere Aggregate der in Figur 1 gezeigten Druckeinrichtung beschrieben. Nach dem Einfärben des latenten Bildes auf der Fotoleitertrommel 12 kommt es durch physikalische.und/oder chemische Prozesse, vorzugsweise durch Verdunsten der Trägerflüssigkeit im Farbmittel, zu einer Verdickung des Farbmittelbildes. Dieser Effekt wird durch den Heißlufterzeuger 28 verstärkt, dem das eingefärbte Farbmittelbild infolge der Drehbewegung der Fotoleitertrommel 12 zugeführt wird. Beim gezeigten Beispiel nach Figur 1 wird das Farbmittelbild von der Oberfläche der Fotoleitertrommel 12 zunächst auf die Oberfläche einer Zwischenträgertrommel 14 übertragen, die in Berührung mit der Oberfläche der Fotoleitertrommel 12 steht. Die Übertragung erfolgt durch mechanischen Kontakt und wird vorzugsweise durch eine Umdruckspannung, welche an die Zwischenträgertrommel 14 angelegt ist, unterstützt. Beim Übertrag des Farbmittelbildes erfolgt eine Vergleichmäßigung der Schichtdicke dieses Farbmittelbildes; es ergibt sich eine Glättung. Die Zwischenträgertrommel 14 besteht aus einem elektrisch hoch leitfähigen Körper, vorzugsweise aus Metall, und hat einen Überzug mit einem definierten elektrischen Widerstand, vorzugsweise im Bereich von 10⁵ bis 10¹³ Ωcm.

Alternativ kann anstelle der Zwischenträgertrommel 14 als Zwischenträger ein Band vorgesehen sein, das einen definierten elektrischen Widerstand, vorzugsweise im Bereich von 10⁵ bis 10¹³ Ωcm besitzt, und das von einem elektrisch hoch leitfähigen Element, welches vorzugsweise aus einem Metall besteht, an das eingefärbte Bild auf dem Latentbild-Träger, z.B. der Fotoleitertrommel 12, herangeführt wird. Auch dieses Band führt vorzugsweise an der Oberfläche ein elektrisches Potential, welches die Übertragung des Flüssigkeitsbildes vom Latentbild-Träger zum Zwischenträger unterstützt. Das elektrische Potential der Oberfläche des Zwischenträgers wird durch eine Hilfsspannung eingestellt, die direkt an den Zwischenträger oder an das elektrisch hoch leitfähige Element, das die Zwischenträgeroberfläche an das eingefärbte Bild auf dem Latentbild-Träger heranführt, angelegt ist. Diese Hilfsspannung kann Gleichspannungsanteile und Wechselspannungsanteile enthalten.

An der Übertragungsstelle von Latentbild-Träger zum Zwischenträger, beispielsweise der Zwischenträgertrommel 14, ergibt sich in bezug auf die Haftkräfte folgende Relation: Die Kohäsion des Farbmittelbildes ist größer als die Adhäsion zwischen Zwischenträger und Farbmittelbild; die Adhäsion zwischen Zwischenträger und Farbmittelbild ist wiederum größer als die Adhäsion zwischen Oberfläche des Latentbild-Trägers und dem Farbmittelbild. Aufgrund dieser Haftkraftverhältnisse wird das Farbmittelbild vom Latentbild-Träger auf den Zwischenträger übertragen.

An den Zwischenträger kann durch geeignete Mittel, vorzugsweise durch einen trockenen Heißluftstrom, die Viskosität des übertragenen Farbmittelbildes weiter erhöht werden. Damit wird sichergestellt, daß die Kohäsion des Farbmittelbildes ausreichend hoch ist, um eine vollständige Übertragung auf den Endbildträger 10 zu gewährleisten. Weiterhin wird dadurch gewährleistet, daß in der Betriebsart "Sammelmodus", die weiter unten näher erläutert wird, das jeweils letzte erzeugte Farbmittelbild eine niedrigere Kohäsion als die vorher aufgesammelten Farbmittelbilder aufweist. Auf diese Weise kommt es zu keiner Rückübertragung von Farbmittel auf die Oberfläche des Fotoleiters.

Gemäß Figur 1 ist zur Erzeugung eines trockenen Heißluftstromes, der auf die Oberfläche der Zwischenträgertrommel 14 wirkt, eine Heißluftstation 36 vorgesehen. An dieser wird die Oberfläche der Zwischenträgertrommel 14 in Drehrichtung P3 vorbeigeführt.

Am Umfang der Fotoleitertrommel 12 bzw. der Zwischenträgertrommel 14 ist eine Reinigungsstation 30 bzw. eine Reinigungsstation 34 angeordnet. Diese Reinigungsstationen 30, 34 dienen zum Entfernen der Reste des nach dem Umdrukken noch verbliebenen Farbmittelbildes. Der Aufbau der Reinigungsstation 30 bzw. 34 wird weiter unten näher erläutert. Weiterhin ist am Umfang der Fotoleitertrommel 12 nach der Reinigungsstation 30 eine Regenerierstation 32 angeordnet, die auf der Oberfläche der Fotoleitertrommel 12 definierte Oberflächeneigenschaften und Ladungsinjektionsverhältnisse erzeugt.

Zur Realisierung eines Mehrfarbendrucks auf dem Endbildträger 10 können verschiedene Betriebsarten vorgesehen sein. Bei einer ersten Betriebsart werden verschiedene Farbbildauszüge nacheinander auf dem Latentbild-Träger, d.h. der Fotoleitertrommel 12, erzeugt und nacheinander direkt auf den Endbildträger 10 übertragen.

Bei einer zweiten Betriebsart werden mehrere Farbbildauszüge auf dem Fotoleiter 12 übereinander gelagert. Die überlagerten Farbbildauszüge werden dann gemeinsam auf den Endbildträger 10 übertragen.

Eine dritte Betriebsart sieht vor, daß zum Realisieren eines Mehrfarbendrucks mehrere Farbbildauszüge nacheinander auf dem Latentbild-Träger erzeugt und auf dem Zwischenträger überlagert werden. Die überlagerten Farbbildauszüge werden von dem Zwischenträger gemeinsam auf den Endbildträger 10 übertragen.

Bei einer vierten Betriebsart ist für jeden Farbbildauszug eine Druckeinheit mit einem Latentbild-Träger und einem Applikatorelement vorgesehen, die jeweils einen Farbauszug erzeugen. Die verschiedenen Farbauszüge werden nacheinander paßgenau auf den Endbildträger 10 direkt übertragen oder zuerst auf einen Zwischenträger, z.B. der Zwischenträgertrommel 14, übertragen und von dort auf den Endbildträger 10 übertragen. Diese Betriebsart wird auch Single-Pass-Verfahren genannt.

Eine fünfte Betriebsart ist dadurch gekennzeichnet, daß zum Realisieren eines Mehrfarbendrucks ein einziger Latentbild-Träger vorgesehen ist, dem mehrere Applikatorelemente, beispielsweise nach Art der Applikatorwalze 26, zugeordnet sind. Jedes Applikatorelement erzeugt einen Farbbildauszug, der auf den Endbildträger 10 direkt oder zunächst auf einen Zwischenträger und von dort auf den Endbildträger 10 übertragen wird. Diese Betriebsart wird auch Multi-Pass-Verfahren genannt.

Ein Ausführungsbeispiel für das Single-Pass-Verfahren weist bis zu fünf komplette Druckeinheiten auf, jeweils mit einem Zeichengenerator, einem Latentbild-Träger und mindestens einer Einfärbestation, und hat einen gemeinsamen Zwischenträger. Das mehrfarbige Bild wird in einem einzigen Durchlauf erzeugt. Die einzelnen Teilfarbbilder werden dazu auf den ihnen zugeordneten Latentbild-Trägern in einem solchen zeitlichen Abstand erzeugt, daß sie passergenau auf denselben Oberflächenbereich des Zwischenträgers treffen, der nacheinander an den einzelnen eingefärbten Latentbild-Trägern vorbeibewegt wird und im Kontakt mit diesen die Teilfarbbilder übernimmt. In der Überlagerung auf dem Zwischenträger bilden die Teilfarbbilder gemeinsam das Mischfarbenbild aus. Die Kohäsion der einzelnen Farbmittelbilder ist auf dem jeweiligen Latentbild-Träger derart eingestellt, daß die Kohäsion des zuerst auf den Zwischenträger übertragenen Farbmittelbildes höher ist als das jeweils nachfolgende Farbmittelbild. Beispielsweise kann dies durch einen jeweils unterschiedlich fortgeschrittenen Trockenzustand der Farbmittelbilder erreicht werden.

Figur 20 zeigt ein Ausführungsbeispiel für die Reinigungsstation 30. Diese Reinigungsstation 30 hat die Aufgabe, daß die nach dem Umdruck des Farbmittelbildes noch verbliebenen Reste 101 des Farbmittelbildes von der Oberfläche der Fotoleitertrommel 12 entfernt werden. Beim gezeigten Beispiel wird hierzu eine Bürstenwalze 102 verwendet, deren Bürste 103 mit der Oberfläche der Fotoleitertrommel 12 in Kontakt steht. Die Bürstenwalze 102 rotiert in Richtung des Drehpfeils P4 vorzugsweise gegenläufig zur Bewegung der Fotoleitertrommel 12 in Richtung P3. Die Bürste 103 ist derart angeordnet, daß der theoretische Außendurchmesser der Bürstenwalze 102 in die Oberfläche der Fotoleitertrommel 12 eintaucht. Dies gewährleistet die definierte Beanspruchung der Borsten und den Ausgleich von Fertigungstoleranzen. Die Bürstenwalze 102 entfernt Reste 101 des flüssigen Farbmittels durch mechanische Verdrängung, unterstützt durch die Adhäsion zwischen Farbmittel und den Bürstenhaaren und gegebenenfalls durch eine elektrostatische Unterstützung. Der Grundkörper der Bürstenwalze 102 besteht vorzugsweise aus Metall, an welches eine Spannung UR angelegt ist, um die vorteilhafte elektrostatische Ablösewirkung zu erzielen. Diese Spannung UR ist eine Gleichspannung, die von einer Wechselspannung überlagert sein kann. Die Bürste 103 durchläuft nach dem Kontakt mit der Fotoleitertrommel 12 ein Bad 106 in einer Wanne 100, welches vorzugsweise Trägerflüssigkeit des Farbmittels enthält, um die Reste an Farbmittel in dieser Trägerflüssigkeit zu lösen. Vorteilhafterweise wird zum Ablösen der Farbmittelreste von der Bürste 103 der Kontaktbereich zwischen Bürste und Trägerflüssigkeit mit Ultraschallenergie einer Ultraschallquelle 107 beaufschlagt. Nach dem Verlassen des Bades 106 greift in die Bürste 103 eine Absaugeinrichtung 104 ein, die die an der Bürste 103 noch anhaftenden Flüssigkeitsrestse absaugt. Das in der Wanne 100 vorhandene Gemisch aus Trägerflüssigkeit und Resten an Farbmittel kann aufbereitet und für den Druckprozeß wiederverwendet werden.

Die in Figur 20 gezeigte Reinigungsstation 30 löst Reste 101 von der Fotoleitertrommel 12 ab. Eine identische oder ähnlich aufgebaute Reinigungsstation kann auch zum Reinigen der Oberfläche eines Zwischenträgers, beispielsweise der Zwischenträgertrommel 14, verwendet werden. Allgemein kann also eine derartige Reinigungsstation zum Entfernen von Farbresten, die an einem allgemein als Bildträger bezeichnete Träger anhaften, auf den ein flüssiges Farbmittelbild aufgebracht worden ist, verwendet werden.

Es sind zahlreiche Abwandlungen der Reinigungsstation möglich. Beispielsweise kann die Reinigungsstation eine Ablösewalze enthalten, welche an die Oberfläche des Bildträgers angedrückt ist. Eine Rakel, die in Drehrichtung der Ablösewalze gesehen nach der Kontaktstelle angeordnet ist, dient zum Abstreifen des von der Ablösewalze aufgenommenen Farbmittels. Die Ablösewalze taucht vorzugsweise in ein Bad mit Trägerflüssigkeit ein. Nach dem Durchlaufen des Bades kann eine weitere Rakel am Umfang der Ablösewalze angeordnet sein, um die Flüssigkeit an der Oberfläche der Ablösewalze abzustreifen. Die Oberflächenenergie der Oberfläche der Ablösewalze sollte derart eingestellt sein, daß zwischen dem Farbmittelrest und der Oberfläche der Ablösewalze eine höhere Adhäsion vorhanden ist als die Kohäsion innerhalb des Farbmittelrestes. Die Kohäsion innerhalb des Farbmittelrestes sollte größer die Adhäsion zwischen dem Farbmittelrest und der Oberfläche des Bildträgers sein.

Eine andere Ausführungsform der Reinigungsstation enthält ein Reinigungsvlies, das an den Bildträger angedrückt ist. Vorzugsweise wird das Reinigungsvlies mit erheblich geringerer Geschwindigkeit bewegt als die Umfangsgeschwindigkeit des Bildträgers. Das Reinigungsvlies kann als Endlosband ausgebildet sein, welches nach dem Kontakt mit der Oberfläche des Bildträgers durch ein mit Trägerflüssigkeit gefülltes Bad geführt ist. Das Farbmittel wird so gelöst und aus dem Reinigungsvlies entfernt. Das Endlosband wird mit einer Rakel und vorzugsweise mit Ultraschall beaufschlagt. Nach dem Verlassen des Bades wird überschüssige Trägerflüssigkeit vom Endlosband entfernt, vorzugsweise mithilfe eines Quetschwalzenpaares.

Alternativ kann das Reinigungsvlies auf einer Spenderrolle aufgerollt sein, und wird mithilfe einer Walze und einem Sattel mit der Oberfläche des Bildträgers in Kontakt gebracht. Anschließend wird das Reinigungsvlies auf eine Empfängerrolle aufgewickelt. Das Reinigungsvlies wird von der Spenderrolle zur Empfängerrolle schrittweise bewegt. Zwischen zwei Schritten können bis zu mehrere tausend Blatt bedruckt werden.

Bei einer weiteren Alternative der Reinigungsstation enthält diese eine Rakel, die an den Bildträger angedrückt ist. Wenn der Bildträger in Form eines Bandes vorliegt, kann als Gegenlager für die Rakel eine Walze oder eine Stange vorgesehen sein.

Bei einer anderen Ausführungsform der Reinigungsstation enthält diese eine Schwallbad-Einrichtung, die einen Strahl mit Reinigungsflüssigkeit auf die Oberfläche des Bildträgers richtet. Als Reinigungsflüssigkeit wird vorzugsweise die Trägerflüssigkeit des Farbmittels verwendet.

Eine andere Variante der Reinigungsstation enthält eine Walzenbad-Einrichtung, die mithilfe einer Walze Reinigungsflüssigkeit an die Oberfläche des Bildträgers bringt. Diese Reinigungsflüssigkeit, vorzugsweise die Trägerflüssigkeit des Farbmittels, löst die Farbmittelreste, die mit der Walzendrehung abtransportiert werden. Auf die genannte Walze wirkt dann eine Rakel ein, die das gelöste flüssige Farbmittel abstreift.

Eine andere Variante der Reinigungsstation enthält ein Airknife. Dieses verdrängt das flüssige Farbmittel vom zu reinigenden Bildträger. Die verdrängten Farbmittelreste können aufgefangen, aufbereitet und für den Druckprozeß wiederverwendet werden.

Ein weiteres Ausführungsbeispiel einer Reinigungsstation enthält eine Absaugeinrichtung, die den flüssigen Farbmittelrest von der Oberfläche des Bildträgers absaugt. Die abgesaugte Abluft kann gefiltert und das flüssige Farbmittel abgeschieden werden, welches vorzugsweise beim weiteren Druckprozeß wiederverwendet wird.

Optional kann in Bewegungsrichtung des Bildträgers gesehen vor der Reinigungsstation 30 eine Anlöse-Station angeordnet sein (nicht dargestellt), die auf die Oberfläche des Bildträgers eine Reinigungsflüssigkeit aufträgt. Zum Auftragen kann eine Schöpfwalze vorgesehen sein; alternativ kann ein Abschnitt des Bildträgers ein Bad mit Reinigungsflüssigkeit durchlaufen. Vorteilhaft ist es, wenn als Reinigungsflüssigkeit die Trägerflüssigkeit des Farbmittels verwendet wird. Vorteilhaft ist es, wenn die Kontaktstelle zwischen Reinigungsflüssigkeit und Bildträger mit Ultraschallenergie beaufschlagt ist.

Gemäß Figur 1 ist bei dem gezeigten Ausführungsbeispiel in Drehrichtung der Fotoleitertrommel 12 gesehen nach der Reinigungsstation 30 eine Regenerier-Station 32 angeordnet. Während die Reinigungsstation 30 eine kontinuierliche mechanische Reinigung gewährleistet, dient die Regenerier-Station 32 der Einstellung und der dauerhaften Gewährleistung definierter Prozeßbedingungen, insbesondere bezüglich der Oberflächeneigenschaften, wie der Oberflächenenergie des Latentbild-Trägers, das Oberflächenenergieverhältnis zwischen der Oberfläche des Latentbild-Trägers, dem flüssigen Farbmittel und gegebenenfalls der Oberfläche des Zwischenträgers, sowie der Oberflächenrauhigkeit, d.h. der mikroskopischen Struktur der Oberfläche. Weiterhin dient die Regenerier-Station zum Einstellen definierter Prozeßbedingungen im Hinblick auf die elektrischen Eigenschaften an der Oberfläche des Latentbild-Trägers, beispielsweise im Hinblick auf die Ladungsinjektionsverhältnisse und auf den Oberflächenwiderstand. Demgemäß legt die Regenerierstation die Oberflächenenergie fest, die die Benetzbarkeit der Oberfläche mit dem flüssigen Farbmittel steuert. Die Regenerier-Station trägt hierzu auf die Oberfläche des Bildträgers, der ein Zwischenträger oder ein Latentbild-Träger sein kann, eine die Oberflächenenergie beeinflussende Substanz auf, vorzugsweise Tensid-Lösungen, insbesondere in Wasser gelöste nicht ionische Tenside. Diese Substanz kann beispielsweise mit einer Schichtdicke von kleiner 0,3 µm aufgetragen sein, die die Oberfläche vollständig benetzt, vorzugsweise in einer Zeit kleiner 5 ms.

Weiterhin kann die Regenerier-Station eine Koronavorrichtung enthalten, die eine Korona mit einer Wechselspannung im Bereich von 1 bis 20 kVss (gemessen von Spitze zu Spitze) bei einer Frequenz im Bereich von 1 bis 10 kHz hat. Diese Koronavorrichtung kann alternativ zum Auftragen der Substanz eingesetzt werden oder in Kombination zusammen mit der Substanz.

In einer weiteren Alternative erfolgt die Reinigung und Regenerierung kombiniert in einem einzigen Arbeitsgang. Es wird beispielsweise die Schwallbad-Reinigung oder eine Walzenbad-Reinigung verwendet. Der Reinigungsflüssigkeit wird hierzu eine die Oberflächenenergie steuernde Substanz, vorzugsweise eine Tensidlösung beigemischt. Mit der Reinigungsflüssigkeit wird dann diese Substanz auf den Bildträger übertragen. Überschüssige Reinigungsflüssigkeit kann wieder entfernt werden, wobei derartige Reste einer Wiederaufbereitung zugeführt werden können.

Optional kann bei der Reinigung mit einer Reinigungsflüssigkeit und einer beigemengten Substanz, die die Oberflächenenergie steuert, und nach einer erfolgten Regenerierung eine Trocknung der Oberfläche des Bildträgers durch geeignete Mittel erfolgen, beispielsweise durch eine warme und trockene Luftströmung, die auf die Oberfläche gerichtet ist. Diese Trocknung dient dazu, die oberflächenaktiven Anteile zu erhöhen und dadurch ihre Wirkung zu verstärken. Außerdem wird eine unter Umständen störende Wirkung überschüssiger Reinigungsflüssigkeit vermieden.

Im folgenden werden fotodielektrische Bilderzeugungsprozesse erläutert, mit deren Hilfe auf einem Fotoleiter Latentbilder erzeugt werden können, die durch das flüssige Farbmittel unter Überwindung des Luftspaltes eingefärbt werden können. Hierzu wird mithilfe des Schichtsystems des Fotoleiters ein bildmäßig verteiltes elektrisches Feld erzeugt, dessen Komponenten im Raum über der Oberfläche Kraftwirkung auf geladene Teilchen, polarisierbare und leitfähige Objekte ausüben, d.h. z.B. auf polarisierbare Bestandteile der Farbmittelflüssigkeit. Die elektrische Feldverteilung auf der Oberfläche des Fotoleiters wird bei der Entwicklung mithilfe des transferierenden flüssigen Farbmittels sichtbar gemacht. Die Reinigung der obersten Schicht des Fotoleiters, die in Kontakt mit dem Farbmittel kommt, muß an die Besonderheiten des flüssigen Farbmittels angepaßt sein. Neben einer Säuberung dieser Oberfläche und der Herstellung eines definierten Ladungszustandes der oberen isolierenden Deckschicht des Fotoleiters muß auch der Oberflächenenergiezustand dieser Deckschicht nach jedem Farbstoffübertragungswechsel wieder hergestellt bzw. erhalten werden. Das Material der oberen isolierenden Deckschicht des Fotoleiters muß demgemäß auf die Verwendung wässriger Farbmittel abgestimmt sein. Zur Einfärbung der Oberfläche des Fotoleiters müssen die Oberflächenenergieverhältnisse derart beschaffen sein, daß in den einzufärbenden Latentbild-Flächen die Trägerflüssigkeit mit dem Farbmittel an der Oberfläche haften bleibt. Zumindest muß diese Haftungsbedingung für den Feststoffanteil des Farbmittels gelten. In den nicht einzufärbenden Bereichen der Oberfläche des Fotoleiters muß die elektrische Abstoßungswirkung derart überwiegen, daß keine Flüssigkeit in Kontakt mit der isolierenden Oberfläche des Fotoleiters kommt.

Eine Variante besteht darin, daß wegen der Stabilität des elektrischen Feldes über der isolierenden Deckschicht des Fotoleiters auch ein permanentes Heranführen der Farbmittel enthaltenden Flüssigkeit an diese isolierende Schicht vorgenommen werden kann, wobei die Polarität der festen Farbmittelteilchen in der Flüssigkeit so beschaffen sein muß, daß diese Teilchen durch das elektrische Feld in den einzufärbenden Bereichen angezogen werden. In den nicht einzufärbenden Bereichen ist die elektrische Feldrichtung umgekehrt, so daß die geladenen festen Farbmittelteilchen abgestoßen werden.

Eine bildmäßige Einfärbung der Deckschicht des Fotoleiters kann auch dadurch erreicht werden, daß die einzufärbenden Bereiche durch die kombinierte Wirkung der Oberflächenenergiebeziehung zwischen der isolierenden Deckschicht und der Flüssigkeit und des elektrischen Feldes relativ gut und die nicht einzufärbenden Bereiche wegen der umgekehrten Feldrichtung relativ schlecht benetzt werden. Diese Art der Einfärbung oder die Kombination mit der Ablagerung der geladenen festen Farbmittelteilchen eignet sich insbesondere für den Entwicklungsprozeß bei hoher Geschwindigkeit. Um einen Hochgeschwindigkeitsprozeß mit einer reinen Teilchenablagerung ohne wesentliche Benetzungsunterschiede zwischen den einzufärbenden und den nicht einzufärbenden Bereichen zu realisieren, muß die Flüssigkeitsschicht sehr dünn und die Konzentration der festen Farbmittelteilchen relativ hoch sein. Eine möglichst große Teilchenladung ist für die Hochgeschwindigkeitsentwicklung vorteilhaft.

Bei einem herkömmlichen Fotoleiter mit einer außen liegenden fotoleitenden Schicht kann gemäß einem Ausführungsbeispiel diese fotoleitende Schicht mit einer dünnen isolierenden Deckschicht versehen werden. Diese Deckschicht wird so gewählt, daß sie die gestellten Anforderungen an die Benetzbarkeit und weitere Oberflächeneigenschaften, wie z.B. die Ladungsinjektionseigenschaft, für die Aufnahme und das Abgeben eines flüssigen Farbmittels erfüllt.

In den Figuren 21 bis 26 werden fotodielektrische Bilderzeugungsprozesse erläutert. Zur Latentbild-Erzeugung kann ein fotodielektrischer Prozeß (Figuren 21 und 22) verwendet werden, bei dem die Entstehung des Latentbildes durch ein elektrisches Feld im Fotoleiter gesteuert wird. Weiterhin kann zur Latentbilderzeugung ein aufladestromgesteuerter Prozeß verwendet werden (Figuren 23 bis 26).

Anhand Figur 21 wird ein Bilderzeugungsprozeß erläutert, der auch als Nakamura-Prozeß 1 bezeichnet wird. Die in den folgenden Figuren dargestellten Fotoleiter haben jeweils eine untere leitfähige Schicht 110, eine mittlere fotoempfindliche Schicht 112 und eine obere isolierende Deckschicht 114. Diese Deckschicht 114 bestimmt den Oberflächenenergiezustand, den elektrischen Oberflächenwiderstand und die Ladungsinjektionseigenschaften des Fotoleiters. Die Deckschicht 114 selbst beeinflußt den elektrofotografischen Prozeß zur Erzeugung des Latentbildes nicht wesentlich.

Bei dem Bilderzeugungsprozeß nach Figur 21 wird in einem ersten Schritt das Schichtsystem des Fotoleiters zunächst mit einer Polarität gleichmäßig aufgeladen, wobei durch Ladungsträgerinjektionen aus der unteren, leitfähigen Schicht 110 in die Fotoleiterschicht 112 und/oder durch gleichzeitige gleichmäßige Belichtung (nicht dargestellt) die Entstehung eines elektrischen Feldes in der Fotoleiterschicht 112 verhindert wird. Anschließend wird das Schichtsystem mit der entgegengesetzten Polarität umgeladen, wobei ein elektrisches Feld in der Fotoleiterschicht 112 entsteht (zweiter Schritt). In einem dritten Schritt wird das Schichtsystem bildmäßig belichtet, wobei das Latentbild entsteht. In der Figur 21 sind typische Potentialverhältnisse eingetragen.

Figur 22 betrifft einen fotodielektrischen Bilderzeugungsprozeß, der auch als Hall-Prozeß bezeichnet wird. In einem ersten Schritt wird das Schichtsystem des Fotoleiters zunächst mit einer Polarität gleichmäßig aufgeladen, wobei sich sowohl in der Fotoleiterschicht 112 als auch in der Deckschicht 114 ein elektrisches Feld aufbaut. Anschließend wird das Schichtsystem bildmäßig belichtet (zweiter Schritt). In belichteten Bereichen wird dadurch das elektrische Feld in der Fotoleiterschicht 112 abgebaut, während es in unbelichteten Bereichen erhalten bleibt. In einem dritten Schritt erfolgt eine erneute gleichmäßige Aufladung mit derselben Polarität wie im ersten Schritt. Anschließend erfolgt eine gleichmäßige Flächenbelichtung, wobei in allen Bereichen der Fotoleiterschicht 112 das elektrische Feld abgebaut wird und das Latentbild entsteht (vierter Schritt). In der Figur 22 sind wieder typische Potentialverhältnisse eingetragen.

Figur 23 zeigt einen fotodieelektrischen Bilderzeugungsprozeß, der auch als Katsuragawa-Prozeß bezeichnet wird, wobei zur Latentbild-Erzeugung ein aufladestromgesteuerter Prozeß verwendet wird. In einem ersten Schritt wird das Schichtsystem des Fotoleiters zunächst mit einer Polarität gleichmäßig aufgeladen, wobei durch Ladungsträgerinjektion aus der unteren leitfähigen Schicht 110 in die Fotoleiterschicht 112 und/oder durch gleichzeitige gleichmäßige Belichtung (nicht dargestellt) die Entstehung eines elektrischen Feldes in der Fotoleiterschicht 112 verhindert wird. In einem zweiten Schritt wird das Schichtsystem bildmäßig belichtet und gleichzeitig mit entgegengesetzter Polarität zur Aufladung im ersten Schritt umgeladen, wobei in belichteten Bereichen die Entstehung eines elektrischen Feldes in der Fotoleiterschicht 112 verhindert wird. In unbelichteten Bereichen entsteht ein elektrisches Feld in der Fotoleiterschicht 112. In einem dritten Schritt wird das Schichtsystem gleichmäßig belichtet, wobei das Latentbild entsteht. Auch in der Figur 23 sind typische Potentialverhältnisse eingetragen.

In Figur 24 ist ein weiterer aufladestromgesteuerter Bilderzeugungsprozeß beschrieben, der als Canon-NP-Prozeß bezeichnet wird. In einem ersten Schritt wird das Schichtsystem des Fotoleiters zunächst mit einer Polarität gleichmäßig aufgeladen, wobei durch Ladungsträgerinjektion aus der unteren, leitfähigen Schicht 110 in die Fotoleiterschicht 112 und/oder durch gleichzeitige gleichmäßige Belichtung (nicht dargestellt) die Entstehung eines elektrischen Feldes in der Fotoleiterschicht 112 verhindert wird. Anschließend wird das Schichtsystem bildmäßig belichtet und gleichzeitig, vorzugsweise mithilfe einer Wechselstromkorona, entladen, wobei in belichteten Bereichen die Entstehung eines elektrischen Feldes in der Fotoleiterschicht 112 verhindert wird. In unbelichteten Bereichen entsteht ein elektrisches Feld in der Fotoleiterschicht 112 (zweiter Schritt). In einem dritten Schritt wird das Schichtsystem gleichmäßig belichtet, wobei das Latentbild entsteht. In der Figur 24 sind wieder typische Potentialverhältnisse eingetragen.

Figur 25 beschreibt einen aufladestromgesteuerten Bilderzeugungsprozeß, der als Nakamura-Prozeß 3 bezeichnet wird. In einem ersten Schritt wird das Schichtsystem gleichmäßig mit einer Polarität aufgeladen (im Beispiel nach Figur 25 wurde die positive Polarität gewählt) und gleichzeitig bildmäßig belichtet. In belichteten Bereichen wird dabei die Entstehung eines elektrischen Feldes in der Fotoleiterschicht 112 verhindert, während in unbelichteten Bereichen sowohl in der Fotoleiterschicht 112 als auch in der Deckschicht 114 ein etwas kleineres elektrisches Feld entsteht. Anschließend erfolgt im zweiten Schritt eine gleichmäßige Umladung mit entgegengesetzter Polarität zur Aufladung im ersten Schritt. Das Oberflächenpotential ist danach in im ersten Schritt belichteten und unbelichteten Bereichen gleich groß, im Beispiel nach Figur 25 etwa -500 Volt. Bei der abschließenden gleichmäßigen Belichtung des gesamten Schichtsystems (dritter Schritt) entsteht das Latentbild. Typische Potentialverhältnisse sind wieder in der Figur 25 eingetragen.

Figur 26 zeigt einen aufladestromgesteuerten Bilderzeugungsprozeß, der als Simac-Prozeß bezeichnet wird. Im ersten Schritt wird das Schichtsystem gleichmäßig mit einer Polarität aufgeladen (im Beispiel nach Figur 26 positiv) und gleichzeitig bildmäßig belichtet. In belichteten Bereichen wird dabei die Entstehung eines elektrischen Feldes in der Fotoleiterschicht 112 verhindert, während in unbelichteten Bereichen sowohl in der Fotoleiterschicht 112 als auch in der Deckschicht 114 ein etwas kleineres elektrisches Feld entsteht. Bei der nachfolgenden gleichmäßigen Belichtung des gesamten Schichtsystems entsteht im zweiten Schritt das Latentbild, wobei das elektrische Feld in allen Bereichen der Fotoleiterschicht verschwindet. Auch in der Figur 26 sind typische Potentialverhältnisse eingetragen.

### Bezugszeichenliste

- 10: Endbildträger
- 12: Fotoleitertrommel
- P1, P2, P3: Drehrichtungspfeile
- 14: Zwischenträgertrommel
- 16: Umladekorotron
- 18: Belichtungsstation
- 20: Korotron
- 22: Lichtquelle
- 24,24a: Einfärbestation
- 26,26a: Applikatorwalze
- 28: Heißlußfterzeuger
- 30: Reinigungsstation
- 32: Regenerierstation
- 34: weitere Reinigungsstation
- 35: Heißluftstation
- 36: Zuführwalze
- 38: gleichmäßiger Flüssigkeitsfilm
- 40: Schöpfwalze
- 42: Näpfchen
- 44: Schöpfwanne
- 46: Rakel
- 48: Tröpfchenteppich
- 50: Tröpfchen
- 52: Rakel
- 54,56: Leitungssystem
- UB: Biaspotential
- UP: Potentialmuster
- 60: Erhebungen
- 62: Flächenabschnitte
- 64: Ausschnitt
- 66: Tröpfchen
- 68: Farbmittel
- 70: Bildelement
- 72: kontinuierliche Farbmittelschicht
- E: Feldstärke
- 74: Bildstelle
- 76: Deckschicht
- 78: erste Bereiche erhöhter elektrischer Leitfähigkeit
- 80: freigelassene Bereiche
- 84: Näpfchen
- 86: zweite Bereiche geänderter Oberflächenenergie
- 88: dritte Bereiche mikroskopischer Erhebungen
- 90: metallischer Grundkörper
- 92: erhabene Inseln
- 94: Deckschicht
- 100: Wanne
- 101: Farbmittelreste
- 102: Bürstenwalze
- 103: Bürste
- P4: Drehpfeil
- UR: Spannung
- 104: Absaugeinrichtung
- 106: Bad
- 107: Ultraschallquelle
- 110: leitfähige Schicht
- 112: fotoempfindliche Schicht
- 114: Deckschicht

## Patentansprüche

1. Applikatorelement zum Bereitstellen einer Schicht eines flüssigen Farbmittels, insbesondere zum Einfärben eines Latentbild-Trägers einer Einrichtung zum elektrografischen Drucken oder Kopieren,
wobei die Oberfläche des Applikatorelements (26) eine Struktur mit einer Vielzahl von Bereichen (78, 80, 86, 88) hat, an denen das Ablösen von Tropfen aus der Flüssigkeitsschicht erleichtert ist,
diese Struktur eine Vielzahl von ersten Bereichen (78) mit erhöhter elektrischer Leitfähigkeit enthält,
und wobei die Struktur der Oberfläche des Applikatorelements eine Vielzahl von zweiten Bereichen (86) mit gegenüber der verbleibenden Oberfläche (80) veränderter Oberflächenenergie enthält,
**dadurch gekennzeichnet, daß** die Struktur der Oberfläche des Applikatorelements (26) eine Vielzahl von dritten Bereichen (88) hat, die als mikroskopische Erhebungen auf der sonst glatten Oberfläche ausgebildet sind.

2. Applikatorelement nach Anspruch 1, **dadurch gekennzeichnet, daß** das Applikatorelement (26) eine Materialschicht (76) mit einer mittleren Oberflächenenergie hat, vorzugsweise zwischen 30 und 50 mN/m mit einem geringen polaren Anteil, vorzugsweise kleiner 10 mN/m, und daß die ersten Bereiche (78) durch Dotierung mit Fremdatomen, vorzugsweise Metallatomen, erzeugt werden.

3. Applikatorelement nach Anspruch 1 oder 2, **dadurch gekennzeichnet, daß** als Materialschicht DLC-Material vorgesehen ist.

4. Applikatorelement nach einem der vorhergehenden Ansprüche, **dadurch gekennzeichnet, daß** die zweiten Bereiche (86) sich von der verbleibenden Oberfläche (80) im polaren Anteil und/oder im dispersen Anteil der Oberflächenenergie unterscheiden.

5. Applikatorelement nach Anspruch 4, **dadurch gekennzeichnet, daß** das Applikatorelement (26) mit einer ersten Materialschicht (76) beschichtet ist, an deren Oberfläche eine Vielzahl von Näpfchen (84) ausgebildet ist, und daß die zweiten Bereiche (86) durch Auffüllen der Näpfchen (84) mit einem zweiten Material gebildet sind.

6. Applikatorelement nach Anspruch 5, **dadurch gekennzeichnet, daß** als erstes Material (76) Keramik und als zweites Material Teflon vorgesehen ist.

7. Applikatorelement nach einem der Ansprüche 4 oder 5, **dadurch gekennzeichnet, daß** als erstes Material (76) DLC-Material, F-DLC-Material oder SICON-Material und als zweites Material Teflon vorgesehen ist.

8. Applikatorelement nach einem der vorhergehenden Ansprüche, **dadurch gekennzeichnet, daß** als erstes Material (76) eine Ni-Schicht oder eine Schicht aus Ni-Legierung, vorzugsweise CrNi, und als zweites Material Teflon vorgesehen ist, wobei vorzugsweise das Teflonmaterial in Form von Kugeln in die Ni-Schicht eingebettet ist.

9. Applikatorelement nach einem der vorhergehenden Ansprüche, **dadurch gekennzeichnet, daß** der Höhenunterschied zwischen den höchsten Stellen der mikroskopischen Erhebungen der dritten Bereiche (88) und der sonst glatten Oberfläche 2 bis 20 µm, vorzugsweise 5 bis 10 µm beträgt.

10. Applikatorelement nach einem der vorhergehenden Ansprüche, **dadurch gekennzeichnet, daß** sich die ersten Bereiche (78) und/oder die zweiten Bereiche (86) und/oder die dritten Bereiche (88) im Abstand von 0,3 bis 50 µm, vorzugsweise im Abstand von 10 bis 15 µm wiederholen.

11. Applikatorelement nach einem der vorhergehenden Ansprüche, **dadurch gekennzeichnet, daß** die ersten Bereiche (78) und/oder die zweiten Bereiche (86) und/oder die dritten Bereiche (88) in regelmäßigen oder in stochastisch verteilten Abständen angeordnet sind.

12. Applikatorelement nach einem der vorhergehenden Ansprüche, **dadurch gekennzeichnet, daß** bei regelmäßiger Anordnung der ersten Bereiche (78) und/oder der zweiten Bereiche (86) und/oder der dritten Bereiche (88) die Rasterweiten dieser Bereiche 21,2 µm betragen, um dem Rastermaß 1200 dpi zu entsprechen.

13. Applikatorelement nach einem der vorhergehenden Ansprüche, **dadurch gekennzeichnet, daß** die Veränderung der Materialeigenschaften zwischen den ersten Bereichen (78) und/oder den zweiten Bereichen (86) und/oder den dritten Bereichen (88) und der jeweils verbleibenden Oberfläche (80) abrupt, vorzugsweise sprungartig erfolgt.

14. Applikatorelement nach einem der vorhergehenden Ansprüche, **dadurch gekennzeichnet, daß** die Veränderung der Materialeigenschaften zwischen den ersten Bereichen (78) und/oder den zweiten Bereichen (86) und/oder den dritten Bereichen (88) und der jeweils verbleibenden Oberfläche (80) stetig, vorzugsweise ohne ausgeprägte Sprünge erfolgt.

15. Applikatorelement nach einem der vorhergehenden Ansprüche, **dadurch gekennzeichnet, daß** die ersten Bereiche (78) und/oder die zweiten Bereiche (86) und/oder die dritten Bereiche (88), deren Abstände voneinander sowie deren elektrische Leitfähigkeiten, deren Oberflächenenergien bzw. deren Höhe in Bezug auf die sonst glatte Oberfläche, so gewählt sind, daß sich Tropfen mit einer Größe von vorzugsweise 5 bis 40 µm Durchmesser, insbesondere 10 bis 20 µm Durchmesser bilden.

16. Applikatorelement nach einem der vorhergehenden Ansprüche, **dadurch gekennzeichnet, daß** die ersten Bereiche (78) und die dritten Bereiche (88) abwechselnd ausgebildet sind.

17. Applikatorelement nach einem der vorhergehenden Ansprüche, **dadurch gekennzeichnet, daß** die Ortswellenlänge der ersten Bereiche (78) und der dritten Bereiche (88) voneinander abweichen, wobei die Ortswellenlänge der dritten Bereiche (88) maximal ein Fünftel der Ortswellenlänge der ersten Bereiche (78) beträgt.

18. Applikatorelement nach einem der vorhergehenden Ansprüche, **dadurch gekennzeichnet, daß** die zweiten Bereiche (86) und die dritten Bereiche (88) miteinander kombiniert sind.

19. Applikatorelement nach Anspruch 18, **dadurch gekennzeichnet, daß** die zweiten Bereiche (86) und die dritten Bereiche (88) abwechselnd ausgebildet sind.

20. Applikatorelement nach einem der Ansprüche 18 bis 19, **dadurch gekennzeichnet, daß** die Ortswellenlängen der zweiten Bereiche (86) und der dritten Bereiche (88) voneinander verschieden sind, und daß die Ortswellenlänge der dritten Bereiche (88) maximal 1/5 der Ortswellenlänge der zweiten Bereiche (86) entspricht.

21. Applikatorelement nach einem der vorhergehenden Ansprüche, **dadurch gekennzeichnet, daß** das walzenförmige Applikatorelement einen metallischen zylinderförmigen Grundkörper (90) hat, auf den eine Deckschicht (76) mit verminderter Leitfähigkeit und einer mittleren Oberflächenenergie, vorzugsweise im Bereich von 30 bis 50 mN/m mit einem polaren Anteil > 5 mN/m, vorzugsweise aus dem Material Keramik, aufgebracht ist, daß diese Deckschicht (76) eine regelmäßige Näpfchenstruktur mit einer Auflösung von 1200 dpi hat, daß die Näpfchen (84) mit einem Material, vorzugsweise Teflon, gefüllt sind, das eine niedrigere Oberflächenenergie und eine geringere Leitfähigkeit als das Material der Deckschicht (76) hat.

22. Applikatorelement nach Anspruch 21, **dadurch gekennzeichnet, daß** die Fläche der gefüllten Näpfchen (84) einen Flächenanteil von 60 bis 90 %, vorzugweise 70 bis 80 %, an der Mantelfläche der Deckschicht (76) hat.

23. Applikatorelement nach einem der vorhergehenden Ansprüche, **dadurch gekennzeichnet, daß** die Dicke der Deckschicht (76) im Bereich von 1 bis 500 µm liegt.

24. Applikatorelement nach einem der Ansprüche 21 bis 23, **dadurch gekennzeichnet, daß** die Näpfchen (84) nicht vollkommen mit dem zweiten Material aufgefüllt sind, so daß sich eine Oberfläche mit erhabenen Inseln (92) ergibt.

25. Applikatorelement nach einem der Ansprüche 21 bis 24, **dadurch gekennzeichnet, daß** die Näpfchen (84) stochastisch verteilt angeordnet sind und einen Abstand im Bereich von 0,3 bis 50 µm, vorzugsweise im Bereich von 0,3 bis 20 µm, voneinander haben, und daß die Näpfchen (84) nur teilweise mit dem zweiten Material aufgefüllt sind, so daß Erhebungen (96) der Näpfchen (84) von diesem zweiten Material unbedeckt bleiben.

26. Applikatorelement nach einem der vorhergehenden Ansprüche, **dadurch gekennzeichnet, dass** es in einer Einfärbestation angeordnet ist,
wobei dem Applikatorelement (26, 26a) ein Latentbild-Träger (12) mit einem Potentialmuster (UP) entsprechend einem zu druckenden Bildmuster gegenübersteht,
zwischen Flüssigkeitsschicht (48, 72) und der ihr gegenüberstehenden Oberfläche des Latentbild-Trägers (12) ein Luftspalt (L) vorgesehen ist,
und wobei zum Einfärben des latenten Bildes auf dem Latentbild-Träger (12) Tröpfchen (50) von der Flüssigkeitsschicht (48, 72) auf die Oberfläche des Latentbild-Trägers (12) unter Überwindung des Luftspaltes (L) übertragen werden.

27. Applikatorelement nach einem der vorhergehenden Ansprüche, **dadurch gekennzeichnet, daß** das Applikatorelement (26, 26a) walzenförmig ausgebildet ist.

28. Applikatorelement nach einem der vorhergehenden Ansprüche 26 bis 27, **dadurch gekennzeichnet, daß** die Flüssigkeitsschicht (48) als eine Schicht mit einer Vielzahl von Tröpfchen ausgebildet ist.

29. Applikatorelement nach einem der vorhergehenden Ansprüche 26 bis 28, **dadurch gekennzeichnet, daß** der Luftspalt (L) zwischen dem Applikatorelement (26) und dem Latentbild-Träger (12) im Bereich von 50 bis 1000 µm, vorzugsweise im Bereich von 100 bis 200 µm liegt.

30. Applikatorelement nach einem der vorhergehenden Ansprüche 26 bis 29, **dadurch gekennzeichnet, daß** das Applikatorelement (26) mit einem Biaspotential (UB) in Form einer Gleichspannung beaufschlagt ist.

31. Applikatorelement nach Anspruch 30, **dadurch gekennzeichnet, daß** der Gleichspannung (UB) eine Wechselspannung mit einer Frequenz vorzugsweise ≥ 5 kHz überlagert ist.

32. Applikatorelement nach einem der vorhergehenden Ansprüche 26 oder 27, **dadurch gekennzeichnet, daß** die Oberfläche des Applikatorelements (26) mit einer kontinuierlichen Flüssigkeitsschicht (72) versehen ist.

33. Applikatorelement nach Anspruch 32, **dadurch gekennzeichnet, daß** die Dicke der kontiniuerlichen Flüssigkeitsschicht (72) im Bereich von 5 bis 50 µm, vorzugsweise bei annähernd 15 µm liegt.

34. Applikatorelement nach einem der vorhergehenden Ansprüche 26 bis 33, **dadurch gekennzeichnet, daß** das flüssige Farbmittel und/oder die Flüssigkeitsschicht eine nichttoxische und/oder nicht brennbare und/oder geruchsfreie Trägerflüssigkeit, vorzugsweise Wasser, enthält.

35. Applikatorelement nach Anspruch 34, **dadurch gekennzeichnet, daß** die Trägerflüssigkeit Farbpartikel, Füllstoffe, oberflächenspannungsbeeinflussende Zusätze, viskositätssteuernde Zusätze, fixierende Klebemittel, und/oder UV-härtbare Polymere enthält.

36. Applikatorelement nach einem der Ansprüche 34 bis 35, **dadurch gekennzeichnet, daß** der Feststoffanteil in der Trägerflüssigkeit ≥ 20 % beträgt.

37. Applikatorelement Einrichtung nach einem der vorhergehenden Ansprüche 26 bis 36, **dadurch gekennzeichnet, daß** dem Applikatorelement (26, 26a) an seiner Oberfläche über eine Zuführwalze (36) der Flüssigkeitsfilm zugeführt wird.

38. Applikatorelement nach Anspruch 37, **dadurch gekennzeichnet, daß** die Zuführwalze (36) im Gleichlauf oder im Gegenlauf zur Bewegung des Applikatorelements (26, 26a) bewegt wird.

39. Applikatorelement nach einem der Ansprüche 37 oder 38, **dadurch gekennzeichnet, daß** der Zuführwalze (36) ein Flüssigkeitsfilm (38) über eine Schöpfwalze (40) zugeführt wird, die mit einem Abschnitt in einen Vorrat an flüssigem Farbmittel eingetaucht ist.

40. Applikatorelement nach Anspruch 39, **dadurch gekennzeichnet, daß** die Schöpfwalze (40) an ihrer Oberfläche mit einem Näpfchenraster (42) versehen ist, und daß auf die Oberfläche der Schöpfwalze (40) eine Rakel (46) einwirkt; so daß nur das in den Näpfchen (42) der Schöpfwalze (40) befindliche Flüssigkeitsvolumen gefördert wird.

41. Applikatorelement nach Anspruch 40, **dadurch gekennzeichnet, daß** die Schöpfwalze (40) als Rasterwalze mit einer Kammerrakel ausgebildet ist.

42. Applikatorelement nach einem der vorhergehenden Ansprüche 37 bis 41, **dadurch gekennzeichnet, daß** ein glatter Flüssigkeitsfilm auf die Zuführwalze aufgesprüht wird.

43. Applikatorelement nach einem der vorhergehenden Ansprüche 26 bis 36, **dadurch gekennzeichnet, daß** das Applikatorelement mit einem Abschnitt in ein Bad mit dem Farbmittel eintaucht, und daß die Dosierung der aufgenommenen Flüssigkeitsmenge über eine elastische Rollrakel erfolgt, welche auf die Oberfläche der Applikatorwalze einwirkt.

44. Applikatorelement nach einem der vorhergehenden Ansprüche 26 bis 43, **dadurch gekennzeichnet, daß** das auf dem Latentbild-Träger eingefärbte Bild derart beaufschlagt wird, daß zumindest ein Teil der Trägerflüssigkeit entweicht, vorzugsweise verdunstet.

45. Applikatorelement nach Anspruch 44, **dadurch gekennzeichnet, daß** zum Entweichen der Trägerflüssigkeit das eingefärbte Bild mit einer Heißluftströmung beaufschlagt wird.

46. Applikatorelement nach einem der vorhergehenden Ansprüche 26 bis 45, **dadurch gekennzeichnet, daß** im Luftspalt (L) ein alternierendes Kraftfeld vorhanden ist, das auf die Flüssigkeitsschicht (48, 72) oder die Oberfläche des Applikatorelements einwirkt.

47. Applikatorelement nach Anspruch 46, **dadurch gekennzeichnet, daß** als alternierendes Kraftfeld ein elektrisches Wechselfeld und/oder ein magnetisches Wechselfeld und/oder ein akustisches Wechselfeld, insbesondere ein Ultraschallfeld, verwendet wird.

48. Applikatorelement nach einem der vorhergehenden Ansprüche 1 bis 47, **dadurch gekennzeichnet, daß** die auf die Oberfläche des Applikatorelements aufzubringende Flüssigkeitsschicht eine relativ niedrige Oberflächenspannung im Bereich von 20 bis 45 mN/m, insbesondere im Bereich von 25 bis 35 mN/m hat.

49. Applikatorelement nach Anspruch 48, **dadurch gekennzeichnet, daß** die Flüssigkeitsschicht eine relativ niedrige Viskosität im Bereich von 0,8 bis 50 mPa·s, insbesondere im Bereich von 3 bis 30 mPa·s hat.

50. Applikatorelement nach einem der vorhergehenden Ansprüche, **dadurch gekennzeichnet, daß** die Flüssigkeitsschicht eine relativ hohe Oberflächenspannung im Bereich von 50 bis 80 mN/m, insbesondere im Bereich von 55 bis 70 mN/m hat.

51. Applikatorelement nach Anspruch 50, **dadurch gekennzeichnet, daß** die Flüssigkeitsschicht eine Viskosität im Bereich von 0,8 bis 300 mPa·s hat.

52. Applikatorelement nach einem der vorhergehenden Ansprüche 26 bis 51, **dadurch gekennzeichnet, daß** der Luftspalt (L) eine Spaltbreite abhängig von der Druckpunktauflösung (dpi) hat.

53. Applikatorelement nach Anspruch 52, **dadurch gekennzeichnet, daß** die Spaltbreite das 2-Fache bis 20-Fache des Abstandes der Pixelelemente bei einer vorbestimmten Druckauflösung beträgt, insbesondere das 5-Fache bis 10-Fache des Abstandes.

54. Verfahren zum Bereitstellen einer Schicht eines flüssigen Farbmittels, insbesondere zum Einfärben eines Latentbild-Trägers in einer Einrichtung zum elektrografischen Drucken oder Kopieren,
wobei die Oberfläche des Applikatorelements (26) so aufbereitet wird, daß sie eine Struktur mit einer Vielzahl von Bereichen (78, 80, 86, 88) hat, an denen das Ablösen von Tropfen aus einer aufgetragenen Flüssigkeitsschicht erleichtert ist,
diese Struktur eine Vielzahl von ersten Bereichen (78) mit erhöhter elektrischer Leitfähigkeit enthält,
und wobei die Struktur der Oberfläche des Applikatorelements eine Vielzahl von zweiten Bereichen (86) mit gegenüber der verbleibenden Oberfläche (80) veränderter Oberflächenenergie enthält,
**dadurch gekennzeichnet, daß** die Struktur der Oberfläche des Applikatorelements (26) eine Vielzahl von dritten Bereichen (88) hat, die als mikroskopische Erhebungen auf der sonst glatten Oberfläche ausgebildet sind.

55. Verfahren nach Anspruch 54, **dadurch gekennzeichnet, daß** das flüssige Farbmittel und/oder die Flüssigkeitsschicht eine nichttoxische und/oder nicht brennbare und/oder geruchsfreie Trägerflüssigkeit, vorzugsweise Wasser, enthält.

56. Verfahren nach Anspruch 55, **dadurch gekennzeichnet, daß** die Trägerflüssigkeit Farbpartikel, Füllstoffe, oberflächenspannungsbeeinflussende Zusätze, viskositätssteuernde Zusätze, fixierende Klebemittel, und/oder UV-härtbare Polymere enthält.

57. Verfahren nach einem der Ansprüche 55 oder 56, **dadurch gekennzeichnet, daß** der Feststoffanteil in der Trägerflüssigkeit ≥ 20 % beträgt.

58. Verfahren nach einem der vorhergehenden Ansprüche, **dadurch gekennzeichnet, daß** dem Applikatorelement (26, 26a) an seiner Oberfläche über eine Zuführwalze (36) der Flüssigkeitsfilm zugeführt wird.

59. Verfahren nach einem der vorhergehenden Ansprüche, **dadurch gekennzeichnet, daß** die Flüssigkeitsschicht (48) als eine Schicht mit einer Vielzahl von Tröpfchen ausgebildet ist.

60. Verfahren nach einem der vorhergehenden Ansprüche, **dadurch gekennzeichnet, daß** die Oberfläche des Applikatorelements (26) mit einer kontinuierlichen Flüssigkeitsschicht (72) versehen ist.

61. Verfahren nach Anspruch 60, **dadurch gekennzeichnet, daß** die Dicke der kontinuierlichen Flüssigkeitsschicht (72) im Bereich von 5 bis 50 µm, vorzugsweise bei annähernd 15 µm liegt.

62. Verfahren nach einem der vorhergehenden Ansprüche, **dadurch gekennzeichnet, daß** die Flüssigkeitsschicht eine relativ niedrige Oberflächenspannung im Bereich von 20 bis 45 mN/m, insbesondere im Bereich von 25 bis 35 mN/m hat.

63. Verfahren nach Anspruch 62, **dadurch gekennzeichnet, daß** die Flüssigkeitsschicht eine relativ niedrige Viskosität im Bereich von 0,8 bis 50 mPa·s, insbesondere im Bereich von 3 bis 30 mPa·s hat.

64. Verfahren nach einem der vorhergehenden Ansprüche 54 bis 61, **dadurch gekennzeichnet, daß** die Flüssigkeitsschicht eine relativ hohe Oberflächenspannung im Bereich von 50 bis 80 mN/m, insbesondere im Bereich von 55 bis 70 mN/m hat.

65. Verfahren nach Anspruch 64, **dadurch gekennzeichnet, daß** die Flüssigkeitsschicht eine Viskosität im Bereich von 0,8 bis 300 mPa·s hat.

## Claims

1. Applicator element for providing a layer of liquid ink, in particular for inking a latent image carrier of a device for electrographic printing or copying,
the surface of the applicator element (26) having a structure with a plurality of areas (78, 80, 86, 88), at which the detachment of droplets from the liquid layer is facilitated,
this structure having a plurality of first areas (78) with increased electrical conductivity,
and the structure of the surface of the applicator element having a plurality of second areas (86) having a surface energy that is varied with respect to the remaining surface (80),
**characterized in that** the structure of the surface of the applicator element (26) has a plurality of third areas (88) that are formed as microscopic elevations on the otherwise smooth surface.

2. Applicator element according to claim 1, **characterized in that** the applicator element (26) comprises a material layer (76) having a medium surface energy, preferably between 30 and 50 mN/m with a low polar portion, preferably less than 10 mN/m, and **in that** the first areas (78) are generated by doping with foreign atoms, preferably metal atoms.

3. Applicator element according to claim 1 or 2, **characterized in that** DLC material is provided as a material layer.

4. Applicator element according to one of the preceding claims, **characterized in that** the second areas (86) differ from the remaining surface (80) in the polar portion and/or in the disperse portion of the surface energy.

5. Applicator element according to claim 4, **characterized in that** the applicator element (26) is coated with a first material layer (76), at the surface of which a plurality of cups (84) is formed, and **in that** the second areas (86) are formed by filling the cups (84) with a second material.

6. Applicator element according to claim 5, **characterized in that** ceramics is provided as a first material (76) and Teflon is provided as a second material.

7. Applicator element according to one of the claims 4 or 5, **characterized in that** DLC material, F-DLC material or SICON material is provided as a first material (76) and Teflon is provided as a second material.

8. Applicator element according to one of the preceding claims, **characterized in that** a Ni layer or a layer of Ni alloy, preferably CrNi, is provided as a first material (76) and Teflon is provided as a second material, the Teflon material being preferably embedded into the Ni layer in the form of pellets.

9. Applicator element according to one of the preceding claims, **characterized in that** the difference in height between the highest points of the microscopic elevations of the third areas (88) and the otherwise smooth surface amounts to 2 to 20 µm, preferably 5 to 10 µm.

10. Applicator element according to one of the preceding claims, **characterized in that** the first areas (78) and/or the second areas (86) and/or the third areas (88) repeat at a distance of 0.3 to 50 µm, preferably at a distance of 10 to 15 µm.

11. Applicator element according to one of the preceding claims, **characterized in that** the first areas (78) and/or the second areas (86) and/or the third areas (88) are arranged at regular distances or at stochastically distributed distances.

12. Applicator element according to one of the preceding claims, **characterized in that** with a regular arrangement of the first areas (78) and/or the second areas (86) and/or the third areas (88) the raster widths of these areas amount to 21.2 µm in order to correspond to the raster measure 1200 dpi.

13. Applicator element according to one of the preceding claims, **characterized in that** the change in material properties between the first areas (78) and/or the second areas (86) and/or the third areas (88) and the respectively remaining surface (80) takes place abruptly, preferably jump-wise.

14. Applicator element according to one of the preceding claims, **characterized in that** the change in material properties between the first areas (78) and/or the second areas (86) and/or the third areas (88) and the respectively remaining surface (80) takes place continuously, preferably without any distinctive jumps.

15. Applicator element according to one of the preceding claims, **characterized in that** the first areas (78) and/or the second areas (86) and/or the third areas (88), their distances to one another as well as their electrical conductivities, their surface energies or, respectively, their height with regard to the otherwise smooth surface are chosen such that droplets having a size of preferably 5 to 40 µm in diameter, in particular 10 to 20 µm in diameter, are formed.

16. Applicator element according to one of the preceding claims, **characterized in that** the first areas (78) and the third areas (88) are formed alternately.

17. Applicator element according to one of the preceding claims, **characterized in that** the local wave lengths of the first areas (78) and of the third areas (88) deviate from one another, the local wave length of the third areas (88) being at most one fifth of the local wave length of the first areas (78).

18. Applicator element according to one of the preceding claims, **characterized in that** the second areas (86) and the third areas (88) are combined with one another.

19. Applicator element according to claim 18, **characterized in that** the second areas (86) and the third areas (88) are formed alternately.

20. Applicator element according to one of the claims 18 to 19, **characterized in that** the local wave lengths of the second areas (86) and of the third areas (88) are different from one another, and **in that** the local wave length of the third areas (88) corresponds to one fifth of the local wave length of the second areas (86) at a maximum.

21. Applicator element according to one of the preceding claims, **characterized in that** the roller-shaped applicator element has a metallic cylindrical basic body (90), to which a cover layer (76) having a reduced conductivity and a medium surface energy, preferably in the range of 30 to 50 mN/m with a polar portion of > 5 mN/m, preferably made of the material ceramics, is applied, **in that** this cover layer (76) has a regular cup structure with a resolution of 1200 dpi, **in that** the cups (84) are filled with a material, preferably Teflon, that has a lower surface energy and a lower conductivity than the material of the cover layer (76).

22. Applicator element according to claim 21, **characterized in that** the surface of the filled cups (84) covers a portion of 60 to 90 %, preferably of 70 to 80 % of the generated surface of the cover layer (76).

23. Applicator element according to one of the preceding claims, **characterized in that** the thickness of the cover layer (76) lies in the range of 1 to 500 µm.

24. Applicator element according to one of the claims 21 to 23, **characterized in that** the cups (84) are not completely filled with the second material so that there results a surface with elevated islands (92).

25. Applicator element according to one of the claims 21 to 24, **characterized in that** the cups (84) are stochastically distributed and have a distance from one another that lies in the range of 0.3 to 50 µm, preferably in the range of 0.3 to 20 µm, and **in that** the cups (84) are only partly filled with the second material so that elevations (96) of the cups (84) remain free from this second material.

26. Applicator element according to one of the preceding claims, **characterized in that** it is arranged in an inking station,
a latent image carrier (12) having a potential pattern (UP) corresponding to an image pattern to be printed being arranged opposite the applicator element (26, 26a),
an air gap (L) being provided between liquid layer (48, 72) and the surface of the latent image carrier (12) that is opposed thereto,
and, for inking the latent image on the latent image carrier (12), droplets (50) being transferred from the liquid layer (48, 72) onto the surface of the latent image carrier (12) by overcoming the air gap (L).

27. Applicator element according to one of the preceding claims, **characterized in that** the applicator element (26, 26a) is roller-shaped.

28. Applicator element according to one of the preceding claims 26 to 27, **characterized in that** the liquid layer (48) is formed as a layer having a plurality of droplets.

29. Applicator element according to one of the preceding claims 26 to 28, **characterized in that** the air gap (L) between the applicator element (26) and the latent image carrier (12) lies in the range of 50 to 1000 µm, preferably in the range of 100 to 200 µm.

30. Applicator element according to one of the preceding claims 26 to 29, **characterized in that** a bias potential (UB) in the form of a direct voltage is applied to the applicator element (26).

31. Applicator element according to claim 30, **characterized in that** an alternating voltage having a frequency of preferably ≥ 5 kHz is superimposed on the direct voltage (UB).

32. Applicator element according to one of the preceding claims 26 or 27, **characterized in that** the surface of the applicator element (26) is provided with a continuous liquid layer (72).

33. Applicator element according to claim 32, **characterized in that** the thickness of the continuous liquid layer (72) lies in the range of 5 to 50 µm, preferably at approximately 15 µm.

34. Applicator element according to one of the preceding claims 26 to 33, **characterized in that** the liquid ink and/or the liquid layer contains a nontoxic and/or nonflammable and/or non-odorous carrier liquid, preferably water.

35. Applicator element according to claim 34, **characterized in that** the carrier liquid contains colour particles, fillers, surface tension-influencing additives, viscosity controlling additives, fixing adhesives and/or ultraviolet hardening polymers.

36. Applicator element according to one of the claims 34 to 35, **characterized in that** the solid matter content in the carrier liquid amounts to ≥ 20 %.

37. Applicator element Device according to one of the preceding claims 26 to 36, **characterized in that** the liquid film is supplied to the surface of the applicator element (26, 26a) via a feed roller (36).

38. Applicator element according to claim 37, **characterized in that** the feed roller (36) is rotated in the same direction or in the opposite direction with respect to the motion of the applicator element (26, 26a).

39. Applicator element according to one of the claims 37 or 38, **characterized in that** a liquid film (38) is supplied to the feed roller (36) via a scoop roller (40), a portion of which is dipped into a supply of liquid ink.

40. Applicator element according to claim 39, **characterized in that** the scoop roller (40) is, on its surface, provided with a cup raster (42), and **in that** a doctor blade (46) acts on the surface of the scoop roller (40) so that only the liquid volume that is present in the cups (42) of the scoop roller (40) is conveyed.

41. Applicator element according to claim 40, **characterized in that** the scoop roller (40) is designed as an anilox roller having a chamber doctor blade.

42. Applicator element according to one of the preceding claims 37 to 41, **characterized in that** a smooth liquid film is sprayed onto the feed roller.

43. Applicator element according to one of the preceding claims 26 to 36, **characterized in that** the applicator element dips with a portion thereof into a bath containing the ink, and **in that** the dosage of the accepted amount of liquid takes place via an elastic roll doctor that acts on the surface of the applicator roller.

44. Applicator element according to one of the preceding claims 26 to 43, **characterized in that** the inked image on the latent image carrier is treated such that at least a part of the carrier liquid escapes, preferably evaporates.

45. Applicator element according to claim 44, **characterized in that** a hot air stream is applied to the inked image for the escape of the carrier liquid.

46. Applicator element according to one of the preceding claims 26 to 45, **characterized in that** an alternating force field is present in the air gap (L), said force field acting on the liquid layer (48, 72) or the surface of the applicator element.

47. Applicator element according to claim 46, **characterized in that** an alternating electric field and/or an alternating magnetic field and/or an alternating acoustic field, in particular an ultrasonic field, is used as an alternating force field.

48. Applicator element according to one of the preceding claims 1 to 47, **characterized in that** the liquid layer to be applied to the surface of the applicator element has a relatively low surface tension in the range of 20 to 45 mN/m, in particular in the range of 25 to 35 mN/m.

49. Applicator element according to claim 48, **characterized in that** the liquid layer has a relatively low viscosity in the range of 0.8 to 50 mPa·s, in particular in the range of 3 to 30 mPa·s.

50. Applicator element according to one of the preceding claims, **characterized in that** the liquid layer has a relatively high surface tension in the range of 50 to 80 mN/m, in particular in the range of 55 to 70 mN/m.

51. Applicator element according to claim 50, **characterized in that** the liquid layer has a viscosity in the range of 0.8 to 300 mPa·s.

52. Applicator element according to one of the preceding claims 26 to 51, **characterized in that** the air gap (L) has a gap width depending on the printing resolution (dpi).

53. Applicator element according to claim 52, **characterized in that** the gap width amounts to two times to twenty times the distance of the picture elements at a predetermined print resolution, in particular five times to ten times the distance.

54. Method for providing a layer of liquid ink, in particular for inking a latent image carrier in a device for electrographic printing or copying,
the surface of the applicator element (26) being prepared such that it has a structure with a plurality of areas (78, 80, 86, 88), at which the detachment of droplets from an applied liquid layer is facilitated,
this structure having a plurality of first areas (78) with increased electrical conductivity,
and the structure of the surface of the applicator element having a plurality of second areas (86) having a surface energy that is varied with respect to the remaining surface (80),
**characterized in that** the structure of the surface of the applicator element (26) has a plurality of third areas (88) that are formed as microscopic elevations on the otherwise smooth surface.

55. Method according to claim 54, **characterized in that** the liquid ink and/or the liquid layer contains a nontoxic and/or nonflammable and/or non-odorous carrier liquid, preferably water.

56. Method according to claim 55, **characterized in that** the carrier liquid contains colour particles, fillers, surface tension-influencing additives, viscosity controlling additives, fixing adhesives and/or ultraviolet hardening polymers.

57. Method according to one of the claims 55 or 56, **characterized in that** the solid matter content in the carrier liquid amounts to ≥ 20 %.

58. Method according to one of the preceding claims, **characterized in that** the liquid film is supplied to the surface of the applicator element (26, 26a) via a feed roller (36).

59. Method according to one of the preceding claims, **characterized in that** the liquid layer (48) is formed as a layer having a plurality of droplets.

60. Method according to one of the preceding claims, **characterized in that** the surface of the applicator element (26) is provided with a continuous liquid layer (72).

61. Method according to claim 60, **characterized in that** the thickness of the continuous liquid layer (72) lies in the range of 5 to 50 µm, preferably at approximately 15 µm.

62. Method according to one of the preceding claims, **characterized in that** the liquid layer has a relatively low surface tension in the range of 20 to 45 mN/m, in particular in the range of 25 to 35 mN/m.

63. Method according to claim 62, **characterized in that** the liquid layer has a relatively low viscosity in the range of 0.8 to 50 mPa·s, in particular in the range of 3 to 30 mPa·s.

64. Method according to one of the preceding claims 54 to 61, **characterized in that** the liquid layer has a relatively high surface tension in the range of 50 to 80 mN/m, in particular in the range of 55 to 70 mN/m.

65. Method according to claim 64, **characterized in that** the liquid layer has a viscosity in the range of 0.8 to 300 mPa·s.

## Revendications

1. Élément applicateur destiné à appliquer une couche de colorant liquide, en particulier pour colorer un support d'image latente d'un dispositif d'impression ou de copie électrographique,
la surface extérieure de l'élément applicateur (26) ayant une structure présentant un grand nombre de zones (78, 80, 86, 88) au niveau desquelles le détachement de gouttelettes de la couche de liquide est facilité,
ladite structure contenant un grand nombre de premières zones (78) de conductivité électrique majorée, et
la structure de la surface de l'élément applicateur contenant un grand nombre de secondes zones (86) dont l'énergie superficielle est modifiée par rapport à la surface restante (80),
**caractérisé en ce que** la structure de la surface de l'élément applicateur (26) comporte un grand nombre de troisièmes zones (88) qui sont conformées en saillies microscopiques sur la surface extérieure qui est lisse par ailleurs.

2. Élément applicateur selon la revendication 1, **caractérisé en ce que** l'élément applicateur (26) comporte une couche de matière (76) d'énergie superficielle moyenne, avantageusement entre 30 et 50 mN/m, avec un pourcentage polaire faible, avantageusement inférieur à 10 mN/m, et **en ce que** les premières zones (78) sont générées par dopage avec des atomes étrangers, avantageusement des atomes métalliques.

3. Élément applicateur selon la revendication 1 ou 2, **caractérisé en ce que** une matière DLC est utilisée comme couche de matière.

4. Élément applicateur selon l'une des revendications précédentes, **caractérisé en ce que** les deuxièmes zones (86) se distinguent de la surface restante (80) par le pourcentage polaire et/ou par le pourcentage dispersé de l'énergie superficielle.

5. Élément applicateur selon la revendication 4, **caractérisé en ce que** l'élément applicateur (26) est revêtu d'une première couche de matière (76) à la surface extérieure de laquelle est conformé un grand nombre d'alvéoles (84), et **en ce que** les deuxièmes zones (86) sont formées en remplissant les alvéoles (84) avec une deuxième matière.

6. Élément applicateur selon la revendication 5, **caractérisé en ce qu'**une céramique est prévue comme première matière (76), et du Téflon est prévu comme deuxième matière.

7. Élément applicateur selon l'une des revendications 4 ou 5, **caractérisé en ce qu'**une matière DLC, une matière F-DLC ou une matière SICON-DLC sont prévues comme première matière (76), et du Téflon est prévu comme deuxième matière.

8. Élément applicateur selon l'une des revendications précédentes, **caractérisé en ce qu'**une couche de nickel ou une couche d'alliage de nickel, avantageusement du CrNi, est prévue comme première matière (76), et du Téflon est prévu comme deuxième matière, la matière de Téflon étant avantageusement incorporée dans la couche de nickel sous forme de billes.

9. Élément applicateur selon l'une des revendications précédentes, **caractérisé en ce que** la différence de hauteur entre les emplacements les plus hauts des saillies microscopiques des troisièmes zones (88) et la surface par ailleurs lisse, est de 2 à 20 µm, avantageusement de 5 à 10 µm.

10. Élément applicateur selon l'une des revendications précédentes, **caractérisé en ce que** les premières zones (78) et/ou les deuxièmes zones (86) et/ou les troisièmes zones (88) se répètent à une distance de 0,3 à 50 µm, avantageusement à une distance de 10 à 15 µm.

11. Élément applicateur selon l'une des revendications précédentes, **caractérisé en ce que** les premières zones (78) et/ou les deuxièmes zones (86) et/ou les troisièmes zones (88) sont disposées à des distances régulières ou aléatoires.

12. Élément applicateur selon l'une des revendications précédentes, **caractérisé en ce que**, dans le cas d'un agencement régulier des premières zones (78) et/ou des deuxièmes zones (86) et/ou des troisièmes zones (88), le pas de ces zones est de 21,2µm afin de correspondre à la trame de 1200 dpi.

13. Élément applicateur selon l'une des revendications précédentes, **caractérisé en ce que** la variation des propriétés de la matière entre les premières zones (78) et/ou les deuxièmes zones (86) et/ou les troisièmes zones (88), et de la surface restante (81), est effectuée de façon brutale, avantageusement par sauts.

14. Élément applicateur selon l'une des revendications précédentes, **caractérisé en ce que** la variation des propriétés de la matière entre les premières zones (78) et/ou les deuxièmes zones (86) et/ou les troisièmes zones (88), et la surface restante (81), est effectuée de façon continue, avantageusement sans sauts.

15. Élément applicateur selon l'une des revendications précédentes, **caractérisé en ce que** les premières zones (78) et/ou les deuxièmes zones (86) et/ou les troisièmes zones (88), leur écartement, leur conductivité électrique, leur énergie superficielle et leur hauteur par rapport à la surface par ailleurs lisse, sont choisis de telle sorte que les gouttelettes se forment avantageusement avec un diamètre 5 à 40 µm, en particulier un diamètre de 10 à 20 µm.

16. Élément applicateur selon l'une des revendications précédentes, **caractérisé en ce que** les premières zones (78) et les troisièmes zones (88) sont conformées en alternance.

17. Élément applicateur selon l'une des revendications précédentes, **caractérisé en ce que** la longueur d'ondulation locale des premières zones (78) et celle des troisièmes zones (88) diffèrent l'une de l'autre, la longueur d'ondulation locale des troisièmes zones (88) étant égale au maximum à un cinquième de la longueur d'ondulation locale des premières zones (78).

18. Elément applicateur selon l'une des revendications précédentes, **caractérisé en ce que** les deuxièmes zones (86) et les troisièmes zones (88) sont combinées entre elles.

19. Élément applicateur selon la revendication 18, **caractérisé en ce que** les deuxièmes zones (86) et les troisièmes zones (88) sont conformées en alternance.

20. Élément applicateur selon l'une des revendications 18 à 19, **caractérisé en ce que** la longueur d'ondulation locale des deuxièmes zones (86) et celle des troisièmes zones (88) diffèrent l'une de l'autre, et **en ce que** la longueur d'ondulation locale des troisièmes zones (88) correspond au maximum à un cinquième de la longueur d'ondulation locale des deuxièmes zones (86).

21. Élément applicateur selon l'une des revendications précédentes, **caractérisé en ce que** l'élément applicateur en forme de rouleau comporte un corps de base métallique (90) en forme de cylindre sur lequel est appliquée une couche de revêtement (76) de conductivité réduite et d'énergie superficielle moyenne, avantageusement de l'ordre de 30 à 50 mN/m avec un pourcentage polaire > 5 mN/m, avantageusement en matériau céramique, **en ce que** cette couche de revêtement (76) présente une structure alvéolaire régulière d'une résolution de 1200 dpi, **en ce que** les alvéoles (84) sont remplies d'une matière, avantageusement du Téflon, qui a une énergie inférieure et une conductivité inférieure à celles de la matière de la couche de revêtement (76).

22. Elément applicateur selon la revendication 21, **caractérisé en ce que** la surface des alvéoles remplies (84) présente un pourcentage de surface de 60 à 90%, avantageusement de 70 à 80%, par rapport à la surface d'enveloppe de la couche de revêtement (76).

23. Élément applicateur selon l'une des revendications précédentes, **caractérisé en ce que** l'épaisseur de la couche de revêtement (76) est de l'ordre de 1 à 500 µm.

24. Élément applicateur selon l'une des revendications 21 à 23, **caractérisé en ce que** les alvéoles (84) ne sont pas complètement remplies avec la deuxième matière, de façon à obtenir une surface dotée d'îlots saillants (92).

25. Élément applicateur selon l'une des revendications 21 à 24, **caractérisé en ce que** les alvéoles (84) sont disposées en étant réparties de façon aléatoire, et sont espacées l'une de l'autre d'une distance de l'ordre de 0,3 à 50 µm, avantageusement de l'ordre de 0,3 à 20 µm, et **en ce que** les saillies (84) ne sont remplies que partiellement avec la deuxième matière, de sorte que les saillies (96) des alvéoles (84) restent non recouvertes de cette deuxième matière.

26. Élément applicateur selon l'une des revendications précédentes, **caractérisé en ce qu'**il est placé dans une station de coloration,
un support d'image latente (12) comportant un motif de potentiel (UP) correspondant au motif d'image à imprimer se trouvant en face de l'élément applicateur (26, 26a),
une fente (L) étant ménagée entre la couche de liquide (48, 72) et la surface, située en face de la couche de liquide, du support d'image latente (12), et
des gouttelettes (50) étant transférées de la couche de liquide (48, 72) sur la surface du support d'image latente (12) en passant par la fente (L) afin de colorer l'image latente sur le support d'image latente (12).

27. Élément applicateur selon l'une des revendications précédentes, **caractérisé en ce que** l'élément applicateur (26, 26a) est conformé en rouleau.

28. Élément applicateur selon l'une des revendications précédentes 26 à 27, **caractérisé en ce que** la couche de liquide (48) est conformée en couche comportant un grand nombre de gouttelettes.

29. Élément applicateur selon l'une des revendications précédentes 26 à 28, **caractérisé en ce que** la fente (L) ménagée entre l'élément applicateur et le support d'image latente (12) est de l'ordre de 50 à 1000 µm, avantageusement de l'ordre de 100 à 200 µm.

30. Élément applicateur selon l'une des revendications précédentes 26 à 29, **caractérisé en ce que** l'élément applicateur (26) est soumis à un potentiel de polarisation (UB) se présentant sous la forme d'une tension continue.

31. Élément applicateur selon la revendication 30, **caractérisé en ce qu'**une tension alternative de fréquence avantageusement ≥ 5kHz est superposée à la tension continue (UB).

32. Elément applicateur selon l'une des revendications précédentes 26 ou 27, **caractérisé en ce que** la surface de l'élément applicateur (26) est dotée d'une couche de liquide continue (72).

33. Élément applicateur selon la revendication 32, **caractérisé en ce que** l'épaisseur de la couche de liquide continue (72) est de l'ordre de 5 à 50 µm, avantageusement d'environ 15 µm.

34. Élément applicateur selon l'une des revendications précédentes 26 à 33, **caractérisé en ce que** le colorant liquide et/ou la couche de liquide contient un liquide porteur non toxique et/ou ininflammable et/ou inodore, avantageusement de l'eau.

35. Élément applicateur selon la revendication 34, **caractérisé en ce que** le liquide porteur contient des particules de couleur, des charges, des additifs influençant la tension superficielle, des additifs commandant la viscosité, des adhésifs de fixation et/ou des polymères durcissables aux UV.

36. Élément applicateur selon l'une des revendications 34 à 35, **caractérisé en ce que** le pourcentage de matières solides dans le liquide de support est ≥ 20%.

37. Élément applicateur selon l'une des revendications précédentes 26 à 36, **caractérisé en ce que** la pellicule de liquide est amenée à la surface de l'élément applicateur (26, 26a) au moyen d'un rouleau d'amenée (36).

38. Elément applicateur selon la revendication 37, **caractérisé en ce que** le rouleau d'amenée (36) est déplacé dans le même sens ou dans le sens contraire, par rapport au déplacement de l'élément applicateur (26, 26a).

39. Élément applicateur selon l'une des revendications 37 ou 38, **caractérisé en ce qu'**une pellicule de liquide (38) est amenée au rouleau d'amenée (36) via un rouleau alvéolé (40) dont une portion est plongée dans un réservoir de colorant liquide.

40. Élément applicateur selon la revendication 39, **caractérisé en ce que** la surface extérieure du rouleau alvéolé (40) est dotée d'un réseau d'alvéoles (42), et **en ce qu'**une racle (46) agit sur la surface extérieure du rouleau alvéolé (40) de façon à ne transporter que le volume de liquide se trouvant dans les alvéoles (42) du rouleau alvéolé (40).

41. Élément applicateur selon la revendication 40, **caractérisé en ce que** le rouleau alvéolé (40) est conformé en rouleau tramé doté d'une racle en peigne.

42. Élément applicateur selon l'une des revendications précédentes 37 à 41, **caractérisé en ce qu'**une pellicule de liquide lisse est projetée sur le rouleau d'amenée.

43. Élément applicateur selon l'une des revendications précédentes 26 à 36, **caractérisé en ce qu'**une portion de l'élément applicateur est plongée dans un bain de colorant, et **en ce que** le dosage de la quantité de liquide reçue est effectué au moyen d'une racle élastique tournante qui agit sur la surface extérieure du rouleau applicateur.

44. Élément applicateur selon l'une des revendications précédentes 26 à 43, **caractérisé en ce que** l'image colorée sur le support d'image latente est soumise à une contrainte, afin d'éliminer au moins une partie du liquide de support, avantageusement par évaporation.

45. Élément applicateur selon la revendication 44, **caractérisé en ce que** l'image colorée est soumise à un flux d'air chaud pour éliminer le liquide de support.

46. Élément applicateur selon l'une des revendications précédentes 26 à 45, **caractérisé en ce qu'**un champ de force alternatif est généré dans la fente (L), lequel agit sur la couche de liquide (48, 72) ou la surface extérieure de l'élément applicateur.

47. Élément applicateur selon la revendication 46, **caractérisé en ce qu'**un champ électrique alternatif et/ou un champ magnétique alternatif et/ou un champ acoustique alternatif, en particulier un champ d'ultrasons, est utilisé comme champ de force alternatif.

48. Élément applicateur selon l'une des revendications précédentes 1 à 47, **caractérisé en ce que** la couche de liquide à appliquer sur la surface de l'élément applicateur a une tension superficielle relativement faible, de l'ordre de 20 à 45 mN/m, en particulier de l'ordre de 25 à 35 mN/m.

49. Élément applicateur selon la revendication 48, **caractérisé en ce que** la couche de liquide a une viscosité relativement faible, de l'ordre de 0,8 à 50 mPa.s, en particulier de l'ordre de 3 à 30 mPa.s.

50. Élément applicateur selon l'une des revendications précédentes, **caractérisé en ce que** la couche de liquide a une tension superficielle relativement élevée, de l'ordre de 50 à 80 mN/m, en particulier de l'ordre 55 à 70 mN/m.

51. Élément applicateur selon la revendication 50, **caractérisé en ce que** la couche de liquide a une viscosité de l'ordre de 0,8 à 300 mPa.s.

52. Elément applicateur selon l'une des revendications précédentes 26 à 51, **caractérisé en ce que** la fente (L) a une largeur qui est fonction de la résolution d'impression (dpi).

53. Élément applicateur selon la revendication 52, **caractérisé en ce que** la largeur de la fente est 2 fois à 20 fois, en particulier 5 à 10 fois, supérieure à l'écartement des éléments d'image pour une résolution d'impression déterminée.

54. Procédé d'application d'une couche de colorant liquide, en particulier de coloration d'une image d'un support d'image latente dans un dispositif d'impression ou de copie électrographique,
la surface de l'élément applicateur (26) étant conformée avec une structure présentant un grand nombre de zones (78, 80, 86, 88) au niveau desquelles le détachement de gouttelettes d'une couche de liquide déposée est facilité,
cette structure contenant un grand nombre de premières zones (78) de conductivité électrique majorée, et
la structure de la surface de l'élément applicateur contenant un grand nombre de secondes zones (86) dont l'énergie superficielle est modifiée par rapport à la surface restante (80),
**caractérisé en ce que** la structure de la surface de l'élément applicateur (26) comporte un grand nombre de troisièmes zones (88) qui sont conformées en saillies microscopiques sur la surface extérieure qui est lisse par ailleurs.

55. Procédé selon la revendication 54, **caractérisé en ce que** le colorant liquide et/ou la couche de liquide contient un liquide porteur non toxique et/ou ininflammable et/ou inodore, avantageusement de l'eau.

56. Procédé sur la revendication 55, **caractérisé en ce que** le liquide porteur contient des particules de couleur, des charges, des additifs influençant la tension superficielle, des additifs commandant la viscosité, des adhésifs de fixation et/ou des polymères durcissables aux UV.

57. Procédé selon l'une des revendications 55 ou 56, **caractérisé en ce que** le pourcentage de matières solides dans le liquide de support est ≥ 20%.

58. Procédé selon l'une des revendications précédentes, **caractérisé en ce que** la pellicule de liquide est amenée à la surface de l'élément applicateur (26, 26a) au moyen d'un rouleau d'amenée (36).

59. Procédé selon l'une des revendications précédentes, **caractérisé en ce que** la couche de liquide (48) est conformée en couche comportant un grand nombre de gouttelettes.

60. Procédé selon l'une des revendications précédentes, **caractérisé en ce que** la surface de l'élément applicateur (26) est dotée d'une couche de liquide continue (72).

61. Procédé selon la revendication 60, **caractérisé en ce que** l'épaisseur de la couche de liquide continue (72) est de l'ordre de 5 à 50 µm, avantageusement d'environ 15 µm.

62. Procédé selon l'une des revendications précédentes, **caractérisé en ce que** la couche de liquide a une tension superficielle relativement faible, de l'ordre de 20 à 45 mN/m, en particulier de l'ordre de 25 à 35 mN/m.

63. Procédé selon la revendication 62, **caractérisé en ce que** la couche de liquide a une viscosité relativement faible, de l'ordre de 0,8 à 50 mPa.s, en particulier de l'ordre de 3 à 30 mPa.s.

64. Procédé selon l'une des revendications précédentes 54 à 61, **caractérisé en ce que** la couche de liquide a une tension superficielle relativement élevée, de l'ordre de 50 à 80 mN/m, en particulier de l'ordre 55 à 70 mN/m.

65. Procédé selon la revendication 64, **caractérisé en ce que** la couche de liquide a une viscosité de l'ordre de 0,8 à 300 mPa.s.
